# EUROPÄISCHE PATENTSCHRIFT

(11) **EP 2 196 960 B1**
(45) Veröffentlichungstag und Bekanntmachung des Hinweises auf die Patenterteilung: **04.07.2012**
(21) Anmeldenummer: 09014936.0
(22) Anmeldetag: 02.12.2009
(51) Int. Cl.: G07F 17/12, G07B 17/00, G07F 17/26

(54) **Einrichtung und Verfahren zur Poststückannahme**
Device and method for accepting postal items
Dispositif et procédé destinés à la réception d'éléments postaux

(30) Priorität: 12.12.2008 DE 102008062002
(43) Veröffentlichungstag der Anmeldung: 16.06.2010
(73) Patentinhaber: Francotyp-Postalia GmbH, 16547 Birkenwerder (DE)
(72) Erfinder: Hübler, Uwe, 15366 Neuenhagen (DE)

(56) Entgegenhaltungen:
- EP-A2- 0 503 311
- EP-A2- 1 058 212
- WO-A1-01/58603
- DE-U- 9 309 359
- US-A- 4 923 022
- US-A1- 2002 007 281

## Beschreibung

Die Erfindung betrifft eine Einrichtung und ein Verfahren zur Poststückannahme, gemäß der im Oberbegriff der Patentansprüche 1 und 10 angegebenen Art und ist für eine Postverarbeitungsmaschine geeignet, die im Postamt, in Läden, Tankstellen und/oder an öffentlichen Plätzen oder privaten Einrichtungen aufgestellt und zur Poststückannahme eingesetzt wird.

Aus dem US-Patent 4 923 022 A ist bereits ein Postautomat bekannt, der ein Transfergerät, eine Waage, ein Stempelgerät, ein Detektorgerät und ein Sammelgerät aufweist. Jedoch erfolgt keine Lageausrichtung der Poststücke und letztere werden immer gewogen. Das bedeutet aber eine Notwendigkeit zur Eichung der Wiegevorrichtung in regelmäßigen zeitlichen Abständen. In einigen Ländern besteht eine strenge Eichpflicht.

Aus der internationalen Patentanmeldung WO01/58603 A1 ist bereits eine Selbstbedienungsmaschine bekannt, die mit einer Steuerungseinheit, mit einer Abgabeplattform, mit mindestens zwei Lagerteilen zum Lagern von Gegenständen, die an Postkunden geliefert werden sollen und mit einem Verbindungsteil ausgestattet ist, der in der Lage ist, eine Annahme- und Abgabeplattform mit einem ausgewählten Teil der mindestens zwei Lagerteile zu verbinden, um zu ermöglichen, daß ein Gegenstand jeweils von der Plattform zu dem ausgewählten Lagerteil oder von dem ausgewählten Lagerteil zu der Plattform überführt wird. Ein Postkunde kann sich selbst Identifizieren und die Steuerungseinheit ermöglicht ein Identifizieren eines abzugebenden Gegenstands, ein Identifizieren des Lagerteils, der den abzugebenden Gegenstand enthält, Befördern des Gegenstands von diesem Lagerteil über den Verbindungsteil zu der Abgabeplattform des Systeme und ein Empfangen des Gegenstands (Poststücks) durch den Postkunden.

Ein derartiges System ermöglicht es dem Postkunden für die Dienstleistung bar und/oder mit Kreditkarte oder Guthabenkarte zu bezahlen. Das System hat Zugriff auf eine Datenbank mit gültigen Postlieferadressen, und das System validiert eine von einem Kunden angegebene Adresse und kann den Kunden insbesondere dabei unterstützen, eine korrekte Postlieferadresse zu finden. Die Adresse kann von dem System ausgedruckt werden und an dem Poststück befestigt werden. Wahlweise wird an dem Poststück ein maschinenlesbarer Code befestigt, welcher einen Identifikationscode für diesen bestimmten Gegenstand aufweist. Das System kann ferner mit einer Waageneinheit ausgestattet sein, die geeignet ist, an die Steuerungseinheit eine Ausgabe zu liefern, die das Gewicht eines Poststücks anzeigt, das an einer Wiegeposition der Einheit plaziert ist. Das Porto für das Poststück wird basierend auf dem gemessenen Gewicht von der Steuerungseinheit berechnet. Ein Druckvorrichtung kann eine Briefmarke auf ein Poststück drucken oder das Poststück frankieren bzw. ein Klebeetikett mit einem Barcode bedrucken, wobei das Etikett von dem Postkunden oder mit Hilfe einer Aufbringungsvorrichtung auf dem Poststück plaziert werden soll.

Eine Benachrichtigung des Postkunden erfolgt über ein Computernetzwerk, wenn ein Gegenstand an dem Abgabesystem für Gegenstände an den Postkunden abgegeben werden soll. Der Service und/oder die Wartung des Systems wird von einer entfernten Position bereitgestellt.

Aus der amerikanischen Patentanmeldung US 2002/0007281 A1 ist bereits ein automatisches Selbstbedienungspoststückverarbeitungs- und Speichersystem bekannt, das eine Waage für ein zu versendendes Poststück, ein Eingabemittel für Informationen, ein Steuermittel für die Berechnung der Versandgebühren, ein Kommunikationsmittel, das in Verbindung mit der Bezahlung der Versandgebühren betrieben wird, ein Poststücke-Lagerungsbereich im Gehäuse und ein Sicherheitsdeponiermittel aufweist.

Aus dem europäischen Patent EP 503 311 B1 der Anmelderin Francotyp-Postalia GmbH geht bereits eine Einrichtung zum Verarbeiten von Postgut hervor, welches standardisierte Postgutzuführungen für das Postgut und eine Abrechnungseinheit verwendet, in die eine Portokreditkarte oder eine Berechtigungskarte eingeschoben werden kann. Nach der Verrechnung der Portogebühr durch die Abrechnungseinheit wird eine Transportsperre der Postgutzuführung entriegelt. Das Postgut wird dann in gesicherten Aufbewahrungsbehältern abgelegt. Jedoch erfolgt bei der Annahme weder ein Drucken eines Quittungsbelegs für den Postkunden noch ein Drucken eines Frankierbelegs auf das Poststück.

Aus der europäischen Patentanmeldung EP 1 058 212 A2 der Anmelderin Francotyp-Postalia GmbH geht ein Verfahren zur Postgutverarbeitung und Postgutverarbeitungssystem hervor.

In sogenannten Aufgabestationen erfolgt eine automatische Postgutannahme und in Abgabestationen wird die Postverteilung durch einen Postbeförderer nach einem Frankieren des Postgutes vorbereitet, wobei in jeder Aufgabestation ein Drucken eines Quittungsbelegs für den Postkunden und ein Drucken einer maschinenlesbaren Markierung auf das Poststück erfolgt. Zur Zwischenspeicherung des markierten Postgutes im Aufbewahrungsbehälter der Aufgabestation, kommt eine Eingabe weiterer relevanter Daten in den ersten Speicher der Aufgabestation, wobei aufgrund der Markierung die vorgenannten Daten zum Poststück zugeordnet gespeichert und wieder abgerufen werden können. Die Eingabe kann mit Unterstützung einer kundenbezogenen Chipkarte erfolgen, die in eine erste Lese-/Schreibeinheit gesteckt wird und zur Identifizierung der kundenbezogenen Chipkarte bzw. des Kunden vorgenommen wird. Das Abrufen der Daten erfolgt beispielsweise ebenfalls mittels der speziellen ersten Lese-/Schreibeinheit, indem eine Beförderer-Chipkarte eingesteckt wird, zum Laden der Buchungsdaten aus dem ersten Speicher in einen Speicher der speziellen Befördererkarte. Dann erfolgt eine Entleerung des Aufbewahrungsbehälters der Aufgabestation und ein Transport des markierten Postgutes und der speziellen Befördererkarte durch einen ersten Postbeförderer zu einer entfernten Frankiermaschine in einer Abgabestation. Nach einem Einstecken der speziellen Befördererkarte in eine zweite Lese-/Schreibeinheit und Laden der Buchungsdaten aus dem Speicher der speziellen Befördererkarte in einen zweiten Speicher der Frankiermaschine erfolgt eine Frankierung des Postgutes in der Abgabestation entsprechend den Daten, die im zweiten Speicher zugeordnet zu der Markierungsinformation gespeichert vorliegen, welche aus der auf dem Poststück aufgedruckten abtastbaren Markierung zurückgewonnen wird. Für die Aufgabestationen wurden drei Varianten vorgeschlagen. Die einfachste Variante besteht aus einem Aufbewahrungsbehälter für Poststücke und einem Slot zum Einstecken einer Kundenkarte und zugehöriger Elektronik sowie einen an dieser angeschlossenen gewöhnlichen Kundenbelegdrucker, der sowohl den Beleg als auch die Markierung auf einen selbstklebenden Papierstreifen druckt. Das macht es erforderlich, dass der Streifen mit der Markierung evtl. vom Kunden selbst auf das Poststück geklebt wird, bevor es in den Aufbewahrungsbehälter gelangt. Eine entfernte Abgabestation enthält einen Markierungs-Lesevorrichtung und ein Frankiermaschinensystem. Das letztere besteht vorzugsweise aus einer automatischen Zuführungs-Station, einer dynamischen Waage-Station und einer Frankierstation. Die Markierungs-Lesevorrichtung kann in das Frankiermaschinensystem integriert werden. Das Postgutverarbeitungssystem besteht somit aus einer Vielzahl an Postgut-Aufgabestationen und einer Vielzahl an Postgut-Abgabestationen zwischen denen ein (privater) Postbeförderer agiert, um Aufbewahrungsbehälter für Poststücke zu entleeren und Poststücke zu den Postgut-Abgabestation zu befördern, welche die Frankierung der Poststücke vornehmen. Wenn die Postgut-Aufgabestationen einfach aufgebaut sind, müssen die Postgut-Abgabestationen komplexer aufgebaut sein, d.h. mit zusätzlichen Stationen, wie zum Beispiel mit einer dynamischen Waage-Station ausgestattet werden. Umgekehrt kann eine Postgut-Abgabestation einfach (ohne Waage) aufgebaut sein, wenn die Postgut-Aufgabestationen bereits eine Waage aufweisen, d.h. komplexer ausgestatet sind. Somit ist eine Vielzahl an Ausgestaltungsvarianten für eine Postgutverarbeitungssystem denkbar. Nachteilig ist, dass einerseits eine Überfüllung der Poststückannahmeeinrichtung möglich ist und anderer-seits eine Entleerung der Poststückannahmeeinrichtungen in festen Zeitabständen auch dann erfolgt, wenn dort noch gar kein Poststück gelagert wurde. Außerdem unterliegen Stationen mit einer Waage in der Regel der Eichpflicht, was erhöhte Wartungskosten verursacht.

Aus der US 20080040208 A1 ist eine Geschäftsmethode bekannt, wonach ein Artikel von einem Versand-Dienstleister zu einem Artikel-Dienstleister geliefert wird, der dessen Auslieferung vornimmt. Der Einsatz einer Vielzahl an Dienst-leistern bei der Beförderung einer Postsache ist jedoch kostenintensiv.

Die Postbehörden haben weitere Vorschläge zu neuen Dienstleistungen und zur Ausgestaltung oder Veränderung bestehender Dienstleistungen unterbreitet, wobei immer öfter neue Automaten eingesetzt werden. Dabei ist das Problem der "ersten Meile" zu überwinden, d.h. öffentliche und private Briefdienstleister müssen die Poststücke erst einmal selbst bekommen, um diese dann transportieren zu können. Die Deutsche Post AG (DPAG) war bis zum Jahre 2007 verpfichtet wenigstens 12000 Filialen zu betreiben. Ab dem Jahre 2008 ist das nicht mehr gesetzlich vorgeschrieben und eine Briefsendung bis 50 g kann nun auch von den Wettbewerbern der DPAG befördert werden, die aber nach Einführung von Mindestlöhnen kaum eine Chance sehen, rentabel zu arbeiten.

Während einerseits in Folge dessen nur kleinere Dienstleister oder ausländische Billiglohn-Dienstleister agieren, löst die DPAG dieses Problem durch Automatisierung mittels der neuen Automaten Post24/7 neben den bekannten Briefannahmestellen (früher Postämter) und Briefkästen. Die neuen Automaten vom Typ Post24/7 sind mit Briefmarkenspendern und Briefkästen gekoppelt. Vom Briefmarkenspender muß der Postkunde zuerst Briefmarken ziehen und auf ein Poststück aufkleben, welches dann in einen benachbarten konventionellen Briefkasten vom Postkunden eingeworfen werden kann. An der Rückseite des Automaten vom Typ Post24/7 ist eine Packstation angeordnet. Eine elektrische Paketfachanlage und ein Verfahren zu ihrem Betrieb ist aus dem europäischen Patent EP 1408 802 B1 der DPAG bekannt.

Registrierte Kunden können sich auch Sendungen an die Post24/7-Station schicken lassen. Sie werden dann per eMail/SMS benachrichtigt und können die Sendung unabhängig von Öffnungszeiten abholen.

Den Postbehörden einer Mehrzahl an Ländern und den privaten Dienst-leistern ist ein Verfahren bekannt, dass davon ausgeht, dass die ausgelieferte Post vom Kunden freigemacht worden ist. Gleichzeitig stehen die Dienstleister vor der Aufgabe Fillialleistung zu reduzieren oder in Märkte vorzudringen, in denen der Dienstleister noch keine Filialen hat. Um Filialen komplett zu ersetzen, müssen die Briefannahmeeinrichtungen geeicht sein, solange sie ein Porto ermitteln. Wenn jedoch kein Porto ermittelt wird wird diese Aufgabe in die Briefzentren verlagert, Poststücke auszusortieren, die nicht oder nur unzureichend vom Postkunden freigemacht worden sind. Die Arbeitsweise der Briefannahmeeinrichtungen ist also mit derjenigen der Briefzentren in Verbindung zu sehen.

Das Sortieren im Briefzentrum der DPAG wird teilautomatisiert durchgeführt. Im Briefzentrum werden nach einer Ausrichtung und Lageorientierung der Poststücke, letztere nach den Sendungsarten zugeordneten Kategorien: Länge, Breite, Höhe und Gewicht sortiert. Die Sendungsarten der DPAG sind Postkarten, Standardbriefe, Kompaktbriefe, Großbriefe und Maxibriefe genannte Kategorien. Die Sendungen werden in kleine Fächer geworfen (DE 10 2004 040 100 A1). Es ist vorteilhaft, wenn die Briefe auf dem Band schnell transportiert werden. Die manuelle Sortierung ist hier aufwendig und somit wäre es wünschenswert, wenn davon ein Teil der Sortieraufgaben nach extern verlagert wird und dort automatisch durchgeführt werden kann.

Offensichtlich können noch nicht alle Aufgaben vom Automaten übernommen werden. Der Automat Post24/7 der DPAG sortiert also keine Post, auch nicht teilweise. Das Bedürfnis nach vorsortierter Post, für welche Rabatte vom staatlichen oder privaten Postbeförderer vergeben werden, welche ein Verteilzentrum betreiben, könnte von privaten Postbeförderern befriedigt werden, die in den Postweg zum Verteilzentrum vorgeschaltet sind.

Aus dem europäischen Patent EP 1 519 325 B1) der Anmelderin Francotyp-Postalia GmbH geht eine Anordnung zur Erzeugung eines Druckbildes für Frankier- und Poststempelmaschinen hervor, wobei Daten für mindestens einen ersten Postbeförderer in vorbestimmten Abschnitten des Druckbildes auf einen Streifen oder auf ein Poststück gedruckt und wobei beim ersten Postbeförderer Stationen eines Frankiersystems zur Vorsortierung durch den ersten Postbeförderer betrieben werden. Die Poststücke müssen vom ersten (privaten) Postbeförderer abgeholt und dann manuell lagerichtig an die Zuführstation des Frankiersystems angelegt werden. Wenn jedoch kein weiterer privater Postbeförderer in den Postweg zwischen den Poststückannahmeeinrichtungen und dem Verteilzentrum der DPAG geschaltet werden soll, müssten die Poststückannahmeeinrichtungen das Porto ermitteln und dazu Postgutmerkmale messen.

Nach dem Eichrecht bestehen aber erhebliche Anforderungen an eichfähige Poststückannahmeeinrichtungen. Diese Anforderungen führen zu einem erheblichen Aufwand und die Lösung unterliegt trotzdem den Nachteilen aus dem Eichrecht wie z.B. der Ersteichung, Nacheichung dem Vorhalten von Alibispeichern und Zusatzeinrichtungen.

Anfang Dezember des Jahres 2008 startete die Deutsche Post AG offiziell das bundesweite Pilotprojekt "Briefstation" an vier Standorten in Frankfurt am Main in Deutschland. Im Innern eines Automaten werden Poststücke mit Hilfe modernster Technik vermessen, gewogen und frankiert. Die Poststücke (z.B. Briefsendungen) lassen sich einzeln oder stapelweise zur Frankierung in das entsprechende Fach des Automaten legen. Zusätzlich verfügt die Briefstation über einen Briefkasten für bereits frankierte Poststücke, dessen Einwurföffnung sich erst dann öffnet, wenn der Kunde über seine Postcard identifiziert worden ist. Außerdem ist der Schlitz der Einwurföffnung größer als normal, damit auch Poststücke im Postformat Maxibriefe eingeworfen werden können. Darüber hinaus kann der Automat auch Briefmarken ausdrucken. Die Briefstation kann durch ein spezielles Behältersystem mehrere Tausend Briefe aufnehmen.

Ist ein bestimmter Füllgrad vor der täglichen Leerung erreicht, wird automatisch das zuständige Briefzentrum für eine zusätzliche Leerung benachrichtigt. Und sollte einmal eine Störung vorliegen, meldet dies der clevere Automat von allein dem technischen Service.

Bei Briefen mit Zusatzleistung werden die Sendungsdaten sofort für die Sendungsverfolgung bereit gestellt. Der Sendungsstatus ist über das Internet-Portal der Deutschen Post AG "www.briefstatus.de" abrufbar.

Der Erfindung liegt die Aufgabe zugrunde, ein Verfahren und eine Ein-richtung zur Poststückannahme zu schaffen, welche das Poststück bear-beitet und dennoch, obwohl die Poststückannahmeeinrichtung keine Waage aufweist, in einer Nachfolgeeinrichtung eines Postbeförderers eine korrekte Freimachung mit dem richtigen Entgelt, in richtiger Orientierung auf dem Poststück und auf der richtigen Seite des Poststückes ermöglicht.

Die Poststückannahmeeinrichtung soll die Poststücke dezentral vorsortieren, lagerichtig ablegen und bis zur Abholung lagern, wobei bei der Vorsortierung die Vorder- und/oder Rückseite jedes Poststückes gescannt werden.

Durch einen Drucker der Poststückannahmeeinrichtung soll ein Auf-druck zur Vereinfachung der weiteren Verarbeitung in der Nachfolgeein-richtung eines Postbeförderers auf jedes Poststück aufgedruckt werden.

Die Poststückannahmeeinrichtungen soll vor Vandalismus geschützt sein und deren Entleerung soll on demand erfolgen. Außerdem soll eine Poststückverfolgung ermöglicht werden.

Die Aufgabe wird mit den Merkmalen der Anordnung nach dem Anspruch 1 und mit den Merkmalen des Verfahrens nach dem Anspruch 10 gelöst.

Ausgehend von einer Poststückannahmeeinrichtung, mit einer Postgutzuführung für Poststücke, mit einer Bedienschnittstelle und mit einer Abrechnungseinheit, mit einer Kartenleseeinheit, in die eine Portokreditkarte oder eine Berechtigungskarte eingeschoben werden kann, wobei nach der Verrechnung der Portogebühr durch die Abrechnungseinheit eine Ablage in gesicherten Ablagebehältern im Ablagebereich erfolgt, wird eine Poststückannahmeeinrichtung mit einer Postgutzuführung vorgeschlagen, welche verstellbar zum Einwurf eines Poststückes und zum Einziehen des Poststückes ausgebildet ist, wobei das Poststück ein Element einer Menge von Poststücken ist, deren Abmessungen unter-schiedlich sein können. Das Poststück kann in unterschiedlichen Zuführlagen in die Postgutzuführung eingeworfen werden und wird innerhalb der Poststückannahmeeinrichtung automatisch in eine bestimmte Lage aus-gerichtet bevor eine Kennung aufgedruckt wird.

Die Poststückannahmeeinrichtung weist eine Anzahl an Vorrichtungen zum Abtasten der Poststückoberfläche, zur automatischen Lageaus-richtung des Poststückes, zum Transport, zum Erzeugen einer Kennung, Abrechnung und Buchung sowie Drucken einer Markierung (Kennung) auf das Poststück und zum Ablegen desselben auf. Zum Ablegen erfolgt ein Abzweigen jedes der Poststücke zu einem bestimmten Ablagebehälter im Ablagebereich, der zum größenrichtigen Sammeln von Poststücken dimensioniert ist. Die Poststückannahmeeinrichtung schließt eine erste Vorrichtung zur Einstellung der Öffnungsweite eines Verschlusses eines Zuführkanals zu einer zweiten Vorrichtung zum Einziehen des Poststückes in die Poststückannahmeeinrichtung, eine dritte Vorrichtung zum Abtasten der Poststückoberfläche, eine vierte Vorrichtung zur automatischen Lageausrichtung des Poststückes, eine fünfte Vorrichtung zum Drucken, eine sechste Vorrichtung zum Transport und zum Abzweigen beim größenrichtigen Sammeln von Poststücken im Ablagebereich ein, die eine Anzahl an Ablagebehältern zur lagerichtigen Ablage der Poststücke aufweist. Alle vorgenannten Vorrichtungen sind mit einer Steuerung betriebsmäßig verbunden. Die Bedienschnittstelle ist über die Steuerung mit der ersten Vorrichtung steuerungsmäßig verbunden, um eine variable Größe einer Öff-nung (Briefschlitz) des Verschlusses der ersten Vorrichtung entsprechend der Eingaben von entgeltrelevanten Merkmalen durch den Benutzer via Bedienschnittstelle und via Steuerung einzustellen. Eine Poststückeinwurfschlitzplatte hat einen Schlitz mit den maximal zulässigen Abmessungen eines Poststückes, die vom jeweiligen Postbeförderer definiert werden. Die Poststückannahmeeinrichtung weist folgende Vorteile auf:
- Die voreingestellte Schlitzgröße der ersten Vorrichtung garantiert, dass die für diese Voreinstellung maximal zulässigen Abmessungen des Poststückes nicht überschritten werden, welches der Benutzer in die Poststückannahmeeinrichtung einzustecken beabsichtigt.
- Die Poststückannahmeeinrichtung enthält keine Waage und unterliegt somit nicht dem Eichrecht mit seinen Nachteilen und Anforderungen.
- Unabhängig davon, in welcher Orientierung das Poststück vom Post-kunden (Bediener) in den Einwurfschlitz gesteckt wird, erfolgt automa-tisch eine Lageausrichtung des Postückes.
- Nach erfolgter Lageausrichtung wird mittels einer Druckvorrichtung auf die richtige Seite in richtiger Ausrichtung des Poststückes eine Markierung gedruckt, welche das Entgelt für die Beförderungsdienst-leistung bzw. Portowert und eine Kennung enthält. Außerdem können diverse Zusatzleitungen erbracht werden, wie z.B. die Dimensionsbestimmung, das größenrichtige Vorsortieren und Ablegen der Poststücke, da sich aufgrund der Voreinstellung der Schlitzgröße automatisch relevante Informationen für den späteren Sortierprozess ergeben, weil vorgenannte Informationen durch die Eingaben des Postkunden an der Poststückannahmeeinrichtung bekannt sind.

Das Verfahren zur Poststückannahme umfaßt die folgenden Schritte:
- Identifizierung der Kunden-Nummer bzw. Autorisierung zur Bedienung der Poststückannahmeeinrichtung,
- Ermitteln der vom Bediener getroffenen Vorwahl und Einstellung der Öffnungsweite des Einwurfschlitzes des Verschlusses des Zuführkanals der Poststückannahmeeinrichtung mittels einer ersten Vorrichtung,
- Ermitteln der Zuführung eines Poststückes in den Zuführkanal, wobei ein erster Sensor der ersten Vorrichtung ein Signal bei Zuführung einer Kante des Poststückes abgibt,
- Einziehen des Poststückes mittels einer zweiten Vorrichtung zum Einziehen von Poststücken in den Zuführkanal,
- Auslösen des Abtastvorganges der Oberflächen des Poststücks mittels einer dritten Vorrichtung zum Abtasten im Zuführkanal,
- Herstellung einer Lageorientierung mittels einer vierten Vorrichtung zur automatischen Lageausrichtung eines Poststückes, wobei die automatische Lageausrichtung gesteuert durch ein Unterprogramm für die Steuerung erfolgt, nach dem das Poststück den Zuführkanal durchlaufen hat,
- Erzeugung und Speicherung einer Kenn-Nummer für das zugeführte Poststück, Abrechnung und Buchung der Abrechnungsdaten zugeordnet zur Kenn-Nummer und Ausdrucken eines Belegs als Quittung für den Benutzer,
- Ansteuerung einer sechsten Transportvorrichtung zum Transport der Poststücke zu einem Drucker einer fünften Vorrichtung, um die Markierung auf das Poststück aufzudrucken,
- Ansteuerung der sechsten Transportvorrichtung für Poststücke und von entsprechenden Weichen am Transportband zum Transport bis zur Ablage des Poststückes,
- Ablage des Poststückes und
- Verschließen des Verschlusses, wenn kein weiteres Poststück eingeworfen werden soll, oder Einwurf eines weiteren Poststücks, wenn dazu eine Benutzer-Autorisierung vorliegt.

Die Buchung der Abrechnungsdaten schließt mindestens die Identifizierungsdaten des Benutzers und einen Portowert für die anschließende Beförderung und Zustellung des mittels der Poststückannahmeeinrichtung bearbeiteten Poststücks durch den Postbeförderer ein. Die auf das Poststück aufgedruckte Markierung schließt die vorher erzeugte Kenn-Nummer ein.

Zur Lösung der weiteren Aufgabenstellungen wird weiterhin eine Datenverbindung zur Datenübertragung an das Verteilzentrum geschaffen, so dass im Verteilzentrum mindestens eine Information darüber gespeichert werden kann, dass
(a) bestimmte Briefe in der Poststückannahmeeinrichtung vorliegen,
(b) die Poststückannahmeeinrichtung geleert werden muss,
(c) wie die weitere Poststückverarbeitung erfolgen soll oder
(d) an welcher Stelle im Postweg sich das Poststück genau befindet.

Das dezentrale Scannen in der dritten Vorrichtung hat den Vorteil, dass die Informationen im Verteilzentrum schon vorliegen, wenn das Poststück im Verteilzentrum eingeht, dass mehr Zeit für die zentrale Auswertung der Informationen zur Verfügung steht. Dann wird nur noch die Briefkennung im Verteilzentrum gelesen. Aufgrund der Briefkennung können die zum Brief zugehörigen Datensätze im Verteilzentrum verwendet werden, um die Verteilung und Zustellung der Poststücke zu organisieren.

In einer Variante wird eine zusätzliche Lesestation (OCR) in der dritten Vorrichtung zum Abtasten der Poststückoberfläche angeordnet, damit alle zur Poststücknachverfolgung benötigten Track- und Trace-Informationen dezentral ermittelt werden können. Das führt zu einem weiteren Vorteil: Die in Verbindung mit der Markierung (Kennung) von gescannten Vorder- und Rückseiten von der Poststückannahmeeinrichtung via einer Kommunikationseinrichtung zu einem Datenzentrum des Verteilzentrums des Postberförderers übermittelten Datensätze ermöglichen eine zentrale Auswertung im Verteilzentrum, ohne dass dort die Poststücke noch einmal erneut gescannt werden müssen.

Die Poststückannahmeeinrichtung zeichnet sich durch eine einfache Bedienbarkeit durch einen Benutzer und folgende Arbeitsweise aus.
Nach einem ersten Abfrageschritt zur Benutzereingabe, erfolgt im zweiten Schritt eine Identifizierung der Kunden-Nummer bzw. Autorisierung zur Bedienung der Poststückannahmeeinrichtung, dann wird der Benutzer der Poststückannahmeeinrichtung zur Vorwahl der Öffnungsweite des Einwurfschlitzes des Verschlusses des Zuführkanals der Poststückannahme-einrichtung veranlasst, wobei die Vorwahl in Abfrageschritten abgefragt wird, anschließend in einem Unterprogramm erfolgt eine Einstellung der Öffnungsweite eines Verschlusses des Zuführkanals entsprechend der Vorwahl entsprechend einem der vom Postbeförderer zugelassenen Postformate. Es erfolgt eine Zuführung eines Poststückes in den Zuführkanal, wenn ein Sensor einer ersten Vorrichtung zum Verändern der Öffnungsweite des Verschlusses am Eingang des Zuführkanals ein Signal bei Zuführung einer Kante des Poststückes abgibt. Bei Zuführung erfolgt ein Einziehen des Poststückes mittels einer zweiten Vorrichtung zum Einzug des Poststücks in den Zuführkanal und ein Auslösen des Abtastvorganges der Oberflächen des Poststücks mittels einer dritten Vorrichtung im Zuführkanal, wobei mittels eines Unterprogramms die Lage des zugeführten Poststückes erkannt und wobei ggf. eine Kenn-Nummer für jede abgetastete Oberfläche erzeugt und zugehörig zum zugeführten Poststück gespeichert wird. Anschließend, nach dem das Poststück den Zuführkanal durchlaufen hat, erfolgt eine Herstellung einer vorbestimmten Lageorientierung mittels eines Unterprogramms in der Steuerung und mittels einer vierten Vorrichtung zur automatischen Lageorientierung und -Ausrichtung sowie eine Ausgabe zu einer sechsten Transportvorrichtung zum Transport der Poststücke zu einem Drucker einer fünften Vorrichtung und dessen Ansteuerung, um eine erzeugte Kennung auf das Poststück aufzudrucken.

Die Abrechnung erfolgt im Anschluss an die Bedienanweisungen des Benutzers, beispielsweise mittels eines postalischen Sicherheitsgeräts als Abrechnungseinheit der Poststückannahmeeinrichtung oder über eine ähnlich sichere Datenverarbeitungseinrichtung und in Verbindung mit einer Infrastruktur, beispielsweise eine solche, wie sie im Frankierumfeld schon bekannt ist. Anschließend, nach dem Drucken erfolgt eine Ansteuerung der sechsten Transportvorrichtung für Poststücke und von entsprechenden Weichen am Transportband zum Transport bis zur Ablage des Poststückes.

Vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Figur 1a,: perspektivische Darstellung einer ersten Variante einer Post- stückannahmeeinrichtung von vorn rechts oben,
- Figur 1b,: schematische Darstellung der Baugruppenanordnung der Post- stückannahmeeinrichtung,
- Figuren 2-I, 2-II, 2-III, 2-IV,: unterschiedliche Zuführlagen für Poststücke zur Poststückannahmeeinrichtung,
- Figur 3a,: Poststückeinwurfschlitzplatte in Frontansicht,
- Figur 3b,: Frontansicht einer Vorrichtung zur Einstellung der Öffnungs-weite des Verschlusses des Zuführkanals für Poststücke bei einer kleinen Öffnungsweite und prinzipielle Anordnung von Baugruppen zur Ansteuerung der Verschlussmittel,
- Figur 3c,: Frontansicht einer Vorrichtung zur Einstellung der Öffnungs-weite des Verschlusses des Zuführkanals für Poststücke bei einer großen Öffnungsweite und prinzipielle Anordnung von Baugruppen zur Ansteuerung der Verschlussmittel,
- Figuren 4a-I, 4a-II, 4a-III, 4a-IV,: Darstellung unterschiedlicher Zuführlagen der Poststücke zur Poststückannahmeeinrichtung,
- Figuren 4b-I, 4b-II, 4b-III, 4b-IV,: Draufansicht auf eine vereinfacht darge-stellte Vorrichtung zur lagerichtigen Ausrichtung der Poststücke,
- Figuren 4c-I/III, 4c-II/IV,: Draufansicht auf eine vereinfacht dargestellte Vorrichtung zur lagerichtigen Ausrichtung, vor und nach Ausgabe des Poststückes in Ausgabelage und beim Drucken während des Transports des Poststückes in x-Richtung,
- Figur 5a-I, 5a-II, 5a-III, 5a-IV,: vereinfachte Darstellung der Draufsicht auf den Drehteller mit Schwenkvorrichtung nach einem Viertel Drehung der Schwenkvorrichtung um eine Achse parallel zur x-Richtung,
- Figur 5b-I, 5b-II, 5b-III, 5b-IV,: vereinfachte Darstellung der Draufsicht auf den Drehteller mit Schwenkvorrichtung nach einem Viertel Drehung des Drehtellers um eine Achse parallel zur z-Richtung,
- Figur 5c-I, 5c-II, 5c-III, 5c-IV,: Draufsicht auf ein Poststück in Ausgabelage,
- Figur 6a,: Draufansicht auf eine Vorrichtung zur lagerichtigen Ausrichtung von Poststücken in der x/y-Ebene, mit einem Drehteller und mit einer Schwenkvorrichtung in der Zuführphase eines Poststückes,
- Figur 6b,: Seitenansicht des Zuführkanals und der Schwenkvorrichtung in der x/z- Ebene,
- Figur 6c,: Vorderansicht der Vorrichtung zur lagerichtigen Ausrichtung von Poststücken in der y/z-Ebene, mit einem Drehteller und mit einer Schwenkvorrichtung in der Zuführphase eines Poststückes,
- Figur 6d,: Seitenansicht der Schwenkvorrichtung in der x/z-Ebene,
- Figur 6e,: Frontansicht der Vorrichtung zur lagerichtigen Ausrichtung von Poststücken in der y/z-Ebene, in Phase nach dem Schwenken eines Poststückes,
- Figur 6f,: Seitenansicht der Vorrichtung zur lagerichtigen Ausrichtung von Poststücken in der x/z-Ebene nach einer viertel Drehung des Drehtellers um eine Achse parallel zur z-Richtung,
- Figur 6g,: Seitenansicht eines Poststückes in Ausgabelage beim Transport in x- Richtung aus der Schwenkvorrichtung,
- Figur 7a,: perspektivische Darstellung einer zweiten Variante einer Post- stückannahmeeinrichtung von vorn rechts oben,
- Figur 7b,: Vereinfachte Darstellung einer Draufsicht auf den Drehteller mit Poststück im Transportpfad in x-Richtung zum Drucken gemäß einer zweiten Variante der Post-stückannahmeeinrichtung,
- Figur 7c,: Frontansicht des Drehtellers mit Schwenkvorrichtung und Poststück in Phasen, die bei der zweiten Variante der Poststückannahmeeinrichtung ablaufen,
- Figur 8,: Ablaufplan der Arbeitsweise der Poststückannahmeeinrichtung,
- Figur 8a,: Unterprogramm zur Einstellung der Einwurföffnung der Poststück- annahmeeinrichtung,
- Figur 8b,: Unterprogramm zur Abtastung der Vorder- und Rückseite eines Poststückes in der Poststückannahmeeinrichtung,
- Figur 8c,: Unterprogramme zur Lageausrichtung eines Poststückes in der Poststückannahmeeinrichtung, zur Erzeugung einer Kennung bzw. Abrechnungsnummer, Abrechnung des Poststück-Versandtauftrages, Buchung der Beförderungsgebühr, zum Aufdrucken der Kennung, ggf. zum Ausdrucken einer Quittung und zur Ablage im Ablagebehälter.

In der Figur 1a wird eine perspektivische Ansicht der Poststückannahmeeinrichtung 1 von vorn rechts oben in einer ersten Variante dargestellt. Letzte hat eine Höhe (d.h. eine Ausdehnung in z-Richtung), eine Tiefe (d.h. eine Ausdehnung in x-Richtung) und eine Breite (d.h. eine Ausdeh-nung in y-Richtung eines rechtwickligen Koordinatensystems. Die Poststückannahmeeinrichtung 1 hat eine quadratische schrankförmige Bauform mit von aussen zugänglichen und jeweils mittels Verriegelungsmittel ver- und entriegelbaren Zugängen 9.1, 9.2, 9.3 zu einer Vielzahl von Kammern mit je einem Ablagebehälter sowie optional zum Zugang 9.0 zu einem Abfallbehälter. Der Ablagebereich 9 nimmt den größten Teil des Volumens der Poststückannahmeeinrichtung ein. Die Zugänge 9.1, 9.2, 9.3 dienen zur Entleerung des Ablagebereichs durch ein Postbefördererunternehmen. Zwar sind nur 3 Zugänge gezeichnet, jedoch können sich weitere Zugänge zu den Poststückablagekammern nach links in y-Richtung anschließen. Auf der Vorderseite sind nahe der rechten Seite folgende Teile angeordnet: eine Kartenleserabdeckplatte 11, eine Bedienschnittstelle (Userinterface) 12 eine Poststückeinwurfschlitzplatte 13.1, eine Quittungsausgabevorrichtung 18 und eine Klappe 17.1 eines Poststückrückgabefachs zur Rückgabe von unbearbeitbaren Poststücken an den Bediener (Postkunden). Die Höhe der Poststückannahmeeinrichtung 1 entspicht vorteilhaft mindestens der durchschnittlichen Körperhöhe der Benutzer, so dass alle Handlungen des Benutzers am Kartenleser, an der Bedienschnittstelle, am Poststückeinwurfschlitz, an der Quittungsausgabe und an der Klappe des Poststückrückgabefachs in einer ergonomisch günstigen Höhe durchgeführt werden können. Die Breite der Poststückannahmeeinrichtung 1 entspicht vorteilhaft derjenigen Breite einer mehrtürigen Schrankwand. Die Tiefe der Poststückannahmeeinrichtung 1 entspicht vorteilhaft mindestens der doppelten Länge eines längsten Poststückes.
Die Poststückeinwurfschlitzplatte 13.1 dient als Abdeckung einer variablen Öffnung 30 des schachtförmigen Zuführkanals und weist einen mittig angeordneten Schlitz 13.0 auf, der zum Einwurf und zur Annahme von Poststücken dient und konstante Abmessungen aufweist, welche den Dimensionen des größten vom Postbeförder zur Beförderung zugelassenen Poststückes entspricht. Die Poststückannahmeeinrichtung 1 ist zur Kommunikation mit einem entfernten Datenzentrum via eine Kommunikationseinrichtung 14 über ein Datenkabel 19 an ein Datenzentrum 20 angeschlossen, wobei eine drahtgebundene Kommunikation mit anderen Kommunikationseinrichtungen z.B. via Telefonnetz ermöglicht wird.

Alternativ kann in der Poststückannahmeeinrichtung 1 eine Kommunikationseinrichtung auch ohne Datenkabel beispielsweise via Bluetooth-Kommunikationstechnik betrieben werden oder via eine andere Art einer drahtlosen Kommunikation mit anderen Kommunikationseinrichtungen, beispielsweise via WLAN.

Neben der oben erläuterten Bauform der ersten Variante kann auch mindestens eine andere Bauform einer zweiten Variante der Poststückannahmeeinrichtung realisiert werden, die weiter unten erläutert wird.

Anhand der Figur 1b, die eine schematische Darstellung der Baugruppenanordnung der Poststückannahmeeinrichtung 1 der ersten Variante zeigt, wird letztere näher erläutert. Die Poststückannahmeeinrichtung 1 besteht vorzugsweise aus:
- einer ersten Vorrichtung 3 zur Einstellung der Öffnungsweite des Verschlusses des Zuführkanals 13, welcher zur Frontseite eine Poststückeinwurfschlitzplatte 13.1 aufweist,
- einer zweiten Vorrichtung 4 zum Einzug von Poststücken 2a in den Zuführkanal 13,
- einer dritten Vorrichtung 5 zur Lageabtastung eines Poststücks im Zuführkanal, optional zur optischen Abtastung und zum Erfassen von Daten entweder der Adressseite und/oder der Rückseite und/oder von beiden Seiten der Poststücke 2a,
- einer vierten Vorrichtung 6 zur automatischen Lageorientierung und Lageausrichtung eines Postückes 2b,
- einer fünften Vorrichtung 8 zum Drucken einer Markierung 2.2,
- einer sechsten Vorrichtung 7 zum Transport und zum Abzweigen beim größenrichtigen Sammeln von Poststücken im Ablagebereich, wobei die Poststücke 2c beim Transport eine vorbestimmte Ausrichtung haben und eine erste Weiche, oder erste und zweite Weiche 7.2 und 7.4 oder eine Vielzahl an Weichen 7.2, 7.4, ..., 7.x erreichen, welche zum Abzweigen beim größenrichtigen Sammeln von Poststücken im Ablagebereich 9 dienen, wobei der Ablagebereich 9 eine Anzahl an Ablagebehältern 9.1, 9.2, 9.3 zur lagerichtigen Ablage der Poststücke 2c aufweist,
- einer siebenten Vorrichtung 14 zur Kommunikation mit einem Datenzentrum 20,
- einer achten Quittungs-Ausgabevorrichtung 18 mit einem Drucker 18.1 zum Drucken von Quittungen/Bestätigungen bzw. von Quittungen über Abläufe,
- einer Bedienschnittstelle 12 zum Vorgeben von Postparametern, Poststückeigenschaften oder -Informationen durch den Benutzer, wie z.B. Freimachungswerten, Anzahl, Versendungseigensschaften, Postgutmerkmalen usw.
- einer Kartenleserabdeckplatte 11 für eine EC- oder Kreditkartenleseeinrichtung 10.1 und einem postalischen Sicherheitsgerät 10.2 zur Abrechnung,
- einem Poststückrückgabefach 17 sowie
- einer Steuerung 10 der Vorrichtungen, welche mit den vorgenann-ten Vorrichtungen 3 bis 8, mit der Kreditkartenleseeinrichtung 10.1 dem postalischen Sicherheitsgerät 10.2, der Bedienschnittstelle 12, der Kommunikationsvorrichtung 14, der Quittungs-Ausgabevorrichtung 18 und dem Drucker 18.1 betriebsmäßig in Verbindung steht.

Die Poststückannahmeeinrichtungen können vorteilhaft in vorhandenen Postfilliale errichtet werden oder unter Nutzung von anderen vorhandenen Infrastrukturen, beispielsweise in Tankstellen, Lottoannahmestellen usw. errichtet werden. Damit ergibt sich die Möglichkeit:
- Poststücke bzw. Briefe anzunehmen,
- Poststücke bzw. Briefe zu kennzeichnen,
- Poststücke bzw. Briefe in Ablagebehältern nach Größe sortiert und lagerichtig, d.h. in definierter Lage abzulegen,
- ggf. Adressen auf Poststücken zu lesen und zu verarbeiten
- den Postbeförderer (Briefdienstleiter) zu informieren, wenn ein Abholzeitpunkt bzw. vorbestimmter Füllungsgrad erreicht ist, damit dieser on demand die Briefannahmeeinrichtung leeren kann.

Jede Poststückannahmeeinrichtung enthält ein Poststückrückgabefach 17 als zusätzlichen Poststück-Zwischenspeicher, dem nach Abbruch des Vorganges durch den Benutzer unbedruckte Poststücke bzw. Briefe über eine Klappe 17.1 entnehmbar sind. Der Abbruch des Vorganges kann auch automatisch erfolgen, beispielsweise wenn die Lage des Poststücks bzw. Briefes nicht erkannt wird, letzteres bezüglich der zur Beförderung zugelassenen Abmessungen zu klein ist, wenn Fremdkörper erkannt werden, die nicht zur Beförderung zugelassen werden oder wenn der Benutzer die zur Beförderung erforderliche Gebühr nicht bereitstellen kann. Die Gegenstände werden in einem separaten Behälter deponiert, wenn dessen Entnahme aus dem Postrückgabefach durch den Benutzer unterbleibt. Der separate Behälter (nicht gezeigt) kann nachträglich über eine Klappe 9.0 entleert werden. In vorteilhafter Weise ist kein Personal in der Postfilliale oder ähnlichen Einrichtungen erforderlich, woraus entsprechende Kostenvorteile entstehen. Besonders wird auf diejenigen Kostenvorteile hingewiesen, welche bei der Wartung entstehen. Letztere verursacht einenen geringeren Aufwand, da die Poststückannahmeeinrichtung keine Waage enthält.

Ein Benutzer steckt seine EC-, Kredit-, Guthaben-, oder Kundenkarte in den Schlitz der Kartenleserabdeckplatte 11 der Briefannahmeeinrich-tung. Optional erfolgt nach dem Einstecken der Karte eine Eingabe einer PIN-Nummer. Damit wird er identifiziert und eine Abrechnung ist möglich. Der Benutzer gibt einen Freimachungswert oder die Information für den Dienstleister über die Abmessungen des Poststücks und ggf. eine Anzahl von zu frankierenden Poststücken z.B. per Touchscreen oder per Tastatur ein. Damit unterliegt die Anordnung nicht mehr der Eichpflicht, da keine Wage vorhanden ist.

Der Verschuss des Zuführkanals 13 wird mittels der ersten Vorrichtung 3 geöffnet. Die Poststücke 2a werden nacheinander in den Schlitz der Platte 13.1 gesteckt und landen im Zuführkanal 13. Sie werden von letzterem in die Poststückannahmeeinrichtung eingezogen. Dabei erfolgt durch Scannen von mindestens beiden Poststückseiten eine Erkennung der Orientierung der Poststücke vor dem Herstellen einer anderen Orientierung und Ausrichtung. Im Ergebnis entsteht ein Abbild von Vorder- und Rückseite in der Steuerung 10, woraus Informationen zur vorhanden Orientierung des Poststückes abgeleitet werden. Danach wird die zur Bedruckung mit dem Entgelt erforderliche Orientierung des Poststückes mit der vierten Vorrichtung 6 gesteuert durch die Steuerung 10 hergestellt, welche auch eine Abrechnungs- und Buchungseinheit enthält.

Das nun lagerichtige Poststück wird zur Freimachung der Druckeinrichtung 8 zugeführt und markiert, indem es mindestens mit dem Entgelt und einer Kennung bedruckt wird, die nachfolgend dem Dienstleister eine geeignete Information liefert.

Die Vorrichtungen 3 bis 8 enthalten Sensoren und Aktoren, die mit der Steuerung 10 betriebsmäßig in Verbindung stehen - was aus Gründen der Übersichtlichkeit in der Figur 1b nicht vollständig dargestellt wurde. Eine erste Lichtschranke L3-S3 ist am Anfang des Zuführkanals innerhab oder nahe der ersten Vorrichtung 3 angeordnet. Ein Sensor S3 der ersten Lichtschranke gibt ein Signal bei Zuführung einer Kante des Poststückes ab und ist - in nicht gezeigter Weise - elektrisch mit der Steuerung verbunden, welche die Zuführung eines Poststückes in den Zuführkanal ermittelt. Der Sensor S3 empfängt Licht von einer Lichtquelle L3 solange, bis der Lichtstahl durch ein Poststück unterbrochen wird. Eine zweite Lichtschranke L4-S4 ist am Ende des Zuführkanals 13 angeordnet und signalisiert das Ende der Zuführung des Poststückes. Ein Sensor S4 der zweiten Lichtschranke empfängt Licht von einer Lichtquelle L4 solange, bis der Lichtstahl durch ein Poststück unterbrochen wird. Letzteres ist der Fall, wenn eine vorbestimmte Position des Poststücks erreicht ist, was bei Bedarf eine Sperre des Zuführkanals 13 durch ein Verschließen des Verschlusses der ersten Vorrichtung 3 auslösen kann, falls kein weiteres Poststück zugeführt werdensoll. Die Sensoren und Aktoren der Vorrichtungen sind alle - in nicht gezeigter, an sich bekannter Weise - mit der Steuerung 10 verbunden und werden später im Zusammenhang mit der Funktion dieser Vorrichtungen erläutert. Eine weitere im Ablageberich 9 angeordnete Lichtschranke S9-L9 kann beispielsweise alle Ablagebehälter auf einmal daraufhin überwachen, ob einer der Behälter bereits voll ist. Ein Sensor S9 empfängt Licht von einer Lichtquelle L9 solange, bis ein vorbestimmter Füllungsgrad eines der Ablagebehälter 9.01, 9.02 und 9.03 erreicht ist.

Die Abrechung erfolgt unmittelbar mit Abdruckbeginn im postalischen Sicherheitsgerät 10.2 und/oder entweder direkt sofort über die Kommunikationsvorrichtung 14 mittels einer Datenverbindung zum entfernten Datenzentrum oder konsolidiert zu einem späteren Zeitpunkt.

Das Sicherheitsgerät 10.2 erfaßt und speichert die Anzahl und/oder Eigenschaften der Poststücke, die dem Benutzer zugeordnet sind. Bei Bedarf kann ein Quittungsdruck dem Benutzer zur Verfügung gestellt werden.

In einer weiteren Ausführungsform ist auch eine OCR-Leseeinrichtung in der dritten Vorrichtung 5 enthalten, die die Informationen auf mindestens einer Seite (vorzugsweise die Adressseite) des Poststückes abtastet, welche mittels der Steuerung 10 erfaßt werden, wobei die Steuerung ein entsprechendes Anwenderprogramm aufweist. Mit einer gelesenen Adresse, einer geeigneten aufgebrachten Kennung und der Zuordnung der beiden Merkmale zueinander kann in einem weiteren Bearbeitungsschritt bei dem Dienstleister eine Poststücknachverfolgungs-Funktion, welche auch als "track and trace" bekannt ist, realisiert werden.

Die Figuren 2-I, 2-II, 2-III, 2-IV, zeigen unterschiedliche Zuführlagen für Poststücke zur Poststückannahmeeinrichtung. Die Darstellung zeigt die Draufsicht auf ein liegendes Poststück in unterschiedlichen Ausgangs-lagen und gedreht in unterschiedliche Zuführlagen I, II, III oder IV. Das Poststück befindet sich in der Ausgangslage liegend zum Beispiel in Figur
2-I - auf der Vorderseite mit der Klappe an der unteren Längskante,
2-II - auf der Rückseite mit der Klappe an der oberen Längskante,
2-III - auf der Rückseite mit der Klappe an der unteren Längskante oder
2-IV - auf der Vorderseite mit der Klappe an der oberen Längskante.

Das Poststück befindet sich in der Zuführlage auf der Längskante stehend, zum Beispiel in Figur
2-I - mit der Klappe nach vorn und an der unteren Längskante,
2-II - mit der Klappe nach hinten und an der oberen Längskante,
2-III - mit der Klappe nach hinten und an der unteren Längskante sowie
2-IV - mit der Klappe nach vorn und an der oberen Längskante.

Ein Poststück 2, insbesondere ein Kuvert, kann beispielsweise auf einem - nicht gezeigten - Tisch in irgendeiner der möglichen unterschied-lichen Ausgangslagen liegen und wird vom Bediener in eine der gezeigten Zuführlagen I, II, III oder IV gedreht bevor ein Einwurf in den Schlitz der Poststückannahmeeinrichtung erfolgt, wobei die Öffnungsweite des Verschlusses durch die erste Vorrichtung eingestellt wird.

Die Figur 3a zeigt eine Frontansicht einer Platte mit einem Schlitz zum Einwurf von Poststücken. An der Frontseite der Poststückannahmeein-richtung ist eine Poststückeinwurfschlitzplatte 13.1 mit einem Schlitz 13.0 zum Einwurf von beispielsweise auf der Kante stehender Poststücken angebracht. Der Schlitz 13.1 hat die Abmessungen 50 mm · 250 mm.

Die Deutsche Post AG befördert beispielsweise Poststücke mit folgenden maximalen Abmessungen (Postformat):

| Abkürzung | Bezeichnung | Höhe | Breite | Länge |
|---|---|---|---|---|
| M | Maxibrief | 50 mm | 250 mm | 353 mm |
| G | Großbrief | 20 mm | 250 mm | 353 mm |
| K | Kompaktbrief | 10 mm | 125 mm | 235 mm |
| S | Standardbrief | 5 mm | 125 mm | 235 mm |

Dabei soll das kleinste Poststück ein Mindestmaß von 70 mm · 100 mm bzw. von 90 mm · 140 mm (Standardbrief) nicht unterschreiten.
Ein Briefschlitz für einen Maxibrief misst maximal 50 mm · 250 mm.
Ein Briefschlitz für einen Großbrief misst maximal 20 mm · 250 mm.
Ein Briefschlitz für einen Kompaktbrief misst maximal 10 mm · 125 mm.
Ein Briefschlitz für einen Standardbrief mit maximal 5 mm · 125 mm.

Trotz der gebräuchlichen Bezeichnung "Brief" handelt es sich genauer um die Formate der Kuverte bzw. Poststück-Schutzhüllen bzw. -Verpackung oder Postkarten. Der Träger des Briefinhalts ist meist ein Papierstück von handelsüblichen Dimensionen (Normalformate). In Deutschland gelten für Normalformate Normen, sogenannte DIN-Formate. Sie gehen vom Quadratmetergewicht des Papieres aus. Das Anfangsformat ist so gewählt, dass jede Halbierung das ursprüngliche Seitenverhältnis bestehen lässt, was bei anderen Formaten nicht der Fall ist. A-0 ist das Urformat. Bevorzugt wird die DIN-A-Reihe, während die Zusatzreihen B und C von der A-Reihe abhängige Formate haben und dann zum Umhüllen oder Verarbeiten der A-Reihe dienen.

Die Papierformate der DIN-Reihen in mm:

| DIN | Reihe A | Reihe B | Reihe C |
|---|---|---|---|
| 0 | 841 x 1189 | 1000 x 1414 | 917 x 1297 |
| 1 | 594 x 841 | 707 x 1000 | 648 x 917 |
| 2 | 420 x 594 | 500 x 707 | 458 x 648 |
| 3 | 297 x 420 | 353 x 500 | 324 x 458 |
| 4 | 210 x 297 | 250 x 353 | 229 x 324 |
| 5 | 148 x 210 | 176 x 250 | 162 x 229 |
| 6 | 105 x 148 | 125 x 176 | 114 x 162 |
| 7 | 74 x 105 | 88 x 125 | 81 x 114 |
| 8 | 52 x 74 | 62 x 88 | 57 x 81 |
| 9 | 37 x 52 | 44 x 62 | 41 x 57 |
| 10 | 26 x 37 | 31 x 44 | |
| 11 | 18x26 | | |

Es sind drei typische Größengruppen unterscheiden, wenn Poststücke größenrichtig in Behälter einsortiert werden sollen und ein Abfall- bzw. Rückgabebehälter, der nachfolgend als 0-ter Behälter bezeichnet wird:
- 0. Behälter:: Alle kleinste Poststücke bzw. Gegenstände, welche in der Breite oder Länge ein Mindestmaß von 70 mm · 100 mm unterschreiten.
- 1. Behälter:: Alle Kuverte für Maxi- oder Großbriefe, d.h. größere C4-formatige und B4-formartige Poststücke (alles was größer gleich C4 ist). Ein Maxibrief darf die Höhe von 50 mm nicht überschreiten.
- 2. Behälter:: Alle kleinen Kuverte. Das Kuvert für einen kleinen "normalen" Brief und Postkarten in Deutschland ist 162 mm lang und 114 mm breit und entspricht somit dem Format C6. Bei gleicher Breite sind auch Kuverte von 220 mm Länge üblich, d.h. ca. C5-Länge. Ein Standardbrief darf die Höhe von 5 mm nicht überschreiten.
- 3. Behälter:: Alle Kuverte für Briefe und Poststücke, welche nicht in die anderen Behälter 1 oder 2 abgelegt oder in den 0-ten Behälter aussortiert werden sollen. Ein Kompaktbrief darf die Höhe von 10 mm nicht überschreiten.

Die Figur 3b zeigt eine Frontansicht einer Vorrichtung 3 zur Einstellung der Öffnungsweite des Verschlusses des Zuführkanals für Poststücke bei einer kleinen Öffnungsweite und die prinzipielle Anordnung von Baugrup-pen zu dessen Ansteuerung. Der Verschluss wird durch einen ersten und zweiten Verschlussbacken 31 und 32 gebildet sowie gesteuert von einer Steuerung 10 von einem ersten Motor (M1) 15 und zweiten Motor (M2) 16 angetrieben. In einer ersten Variante wird der Verschluss ganz geschlossen gehalten, solange der Benutzer sich nicht identifiziert hat. Die Poststückannahmeeinrichtungen kann dadurch vor dem annonymen Ein-wurf von Gegenständen, die Schaden verursachen könnten, wirksam geschützt werden. Sobald der Benutzer sich identifiziert hat kann er bei Schäden, die er verursacht hat bzw. denen nachweisbar Vandalismus zugrunde liegt, zur Verantwortung gezogen und dafür haftbar gemacht werden.

In einer weiteren Variante (ohne Vandalismusschutz) wird der Verschluss nie ganz geschlossen und es verbleibt immer ein Schlitz für Poststücke (Briefschlitz), welche die vom Postbeförderer noch erlaubten geringstmöglichen Abmaße haben. Die Vorrichtung 3 kann deshalb abgekürzt auch als Schlitzgrößenverstelleinrichtung bezeichnet werden. Der Ver-schluss hat eine quadratisch geformte Öffnung 30 (Briefschlitz) und zwei unmittelbar aneinandergrenzende unbewegliche Seiten sowie zwei unmittelbar aneinandergrenzende bewegliche Seiten, um den Briefschlitz vergrößern zu können.

Die beweglichen Seiten werden von einem beweglichen L-förmigen Verschlussbacken 32 gebildet, denen ein L-förmiger Verschlussbacken 31 gegenüber steht, der unbeweglich auf einem Chassis 310 angeordnet ist, wobei der bewegliche Verschlussbacken 32 eine um 180° nach rechts gedrehte L-Form hat und gegenüber dem nicht gedrehten L-förmigen Verschlussbacken 31 angeordnet ist. Am Chassis 310 ist im Abstand zu dem nicht gedrehten L-förmigen Verschlussbacken 31 ein gegenüber letzteren angeordnetes Lager 311 befestigt oder angeformt, welches zur Führung eines ersten Schlittens 312 in z-Richtung und entgegengesetzt dazu dient. Die Bewegung wird dabei von dem zweiten Motor 16 über eine - nicht gezeigte - Antriebsvorrichtung auf den ersten Schitten 312 übertragen. Der erste Schlitten 312 trägt ein zweites Lager 313 für einen zweiten Schlitten 321. Letzterer wird vom ersten Motor 15 über eine - nicht gezeigte - Antriebsvorrichtung in y-Richtung angetrieben und entgegengesetzt dazu bewegt. Der zweite Schlitten 321 ist an der Aussen-seite des beweglichen gedrehten Verschlussbackens 32 angeformt bzw. starr angebracht, mit dem mindestens eine Bewegung in y-Richtung oder entgegengesetzt auf den Verschlussbacken 32 übertragen wird. Jeder der beiden Verschlussbacken hat eine L-Form, d.h. einen vom längeren Arm im rechten Winkel abgewinkelten kürzeren Arm 322.

Die Motoren 15 und 16 können als Schrittmotoren M1 und M2 ausgebildet sein. Ab einem Endpunkt kann nach Abgabe einer Anzahl von Ansteuer-impulsen durch die Steuereinheit 10 an die Schrittmotoren M1 und M2 eine vorbestimmte Öffnungsweite des Verschlusses erreicht werden. Zwei Endlageschalter 33 und 34 sind beispielsweise als Mikroschalter ausgebil-det und geben ein Signal an die Steuerung ab, wenn die Bewegung einen Endpunkt erreicht. Das Ende des kürzeren Arms 322 des zweiten Ver-schlussbackens 32 wird beispielsweise in y-Richtung an den längeren Arm 314 des ersten Verschlussbackens 31 herangefahren und erreicht seine Endlage, wenn das Ende des kürzeren Arms 322 des zweiten Verschluss-backens 32 den zweiten Endlageschalter 34 betätigt, wobei letzterer über seinen Ausgang u ein Massesignal an die Steuerung 10 abgibt. Bei einer Bewegung des Verschlussbackens 32 nahe der Endlage am Schalter in z-Richtung und entgegengesetzt dazu, könnte ein mechanisch verursachter Verschleiss am Schaltknopf des zweiten Endlageschalters 34 entstehen. Zur Verringerung des Abriebs wird ein federnder Betätigungshebel 341 zwischen dem Verschlussbacken 32 und dem zweiten Endlageschalter 34 eingesetzt. Am Ende des Schaltknopfes des ersten Endlageschalters 33 wird zur Abriebvermeidung eine drehbar gelagerte Kugel oder ein Rad 331 eingesetzt.

In einer alternativen - nicht gezeigten - Subvariante der ersten Variante wird der Verschluss von zwei beweglichen Backen gebildet.

In einer alternativen - nicht gezeigten - weiteren Subvariante der ersten Variante wird der Verschluss entweder von alternativen elektromagneti-schen Aktuatoren angetrieben, wie Stellmagneten, Linearmotoren u.s.w. oder von pneumatisch betriebenen Aktuatoren.

Die Figur 3c zeigt eine Frontansicht einer Vorrichtung zur Einstellung der Öffnungsweite des Verschlusses des Zuführkanals für Poststücke bei einer großen Öffnungsweite und prinzipielle Anordnung von Baugruppen zu dessen Ansteuerung. Der um 180° nach rechts gedrehte L-förmige bewegliche Verschlussbacken 32 des Verschlusses wurde mittels dem ersten Schlitten 312 und dem zweiten Schlitten 321 in eine Position verfahren, die einer maximalen Öffnungsweite des Verschlusses des Zuführkanals für Poststücke entspricht.

Die Figuren 4a-I, 4a-II, 4a-III, 4a-IV zeigen eine Darstellung unterschied-licher Zuführlagen I bis IV der Poststücke 2a bei Zuführung in einen Kanal (nicht gezeigt) der Poststückannahmeeinrichtung in Draufsicht auf x/y-Ebene. Die bei den Figuren 4a-I, 4a-II, 4a-III und 4a-IV jeweils links oben dargestellte Ausgangslage entspricht derjenigen, welche schon anhand der Figuren 2-I, 2-II, 2-III und 2-IV erläutert wurden. Allerdings existiert eine Vielzahl von möglichen Ausgangslagen, welche schon aus Platzgründen nicht alle dargestellt werden sollen. Die links unten dargestelle weitere Ausgangslage, soll die Vielzahl der möglichen Ausgangslagen hinweisen bzw. verdeutlichen, dass nicht nur eine einzige Ausgangslage in der Praxis vorkommt. Das Poststück wird zwecks Zuführung manuell gedreht und zwar derart, dass es in den Einwurfschlitz passt. Ein Einstecken in den Einwurfschlitz der Poststückannahmeeinrichtung ist für große Postformate (Maxibriefe und Großbriefe) nur in einer Längslage möglich. Bei einer Querlage von großen Postformate würde deren Länge die eingestellte Höhe des Einwurfschlitzes des Verschlusses überschrei-ten. Sie können deshalb in Querlage nicht in den Einwurfschlitz des Verschlusses des Zuführkanals der Poststückannahmeeinrichtung eingesteckt werden. Bei kleinen Postformaten (Kompakt- und Standardbriefe) wäre die Querlage nur dann möglich, wenn zuvor die Öffnungsweite des Einwurfschlitzes zu groß eingestellt wurde. Die Zuführlage wird durch die Abtasteinrichtung 5a, 5b abgetastet. Querlagen des Poststückes können grundsätzlich erfasst und zur nachfolgenden Aussteuerung und Rückgabe via Rückgabefach vorgesehen werden.

Alternativ zur Rückgabe kann auch die Bearbeitung von Poststücken in Querlage erfolgen, wobei nun acht statt vier Zuführlagen bei der Lageorientierung der Poststücke zu berücksichtigen wären.
Die acht Zuführlagen umfassen die vorgenannten vier Zuführlagen nach Figuren 2-I, 2-II, 2-III ind 2-IV für Poststücke in Längslage sowie vier weitere Zuführlagen für Poststücke in Querlage. Die Querlage geht aus der Längslage hervor, wenn die Poststücke jeweils im Winkel von +90° nach links gedreht werden.

Der kostenbewußte Bediener wird aber in der Regel eine kostengünstige Öffnungsweite des Einwurfschlitz des Verschlusses des Zuführkanals und somit die Lägslage bei der Zuführung eines Poststückes wählen.

Die Figuren 4b-I, 4b-II, 4b-III, 4b-IV zeigen eine Draufansicht auf eine vereinfacht dargestellte Vorrichtung 6 zur lagerichtigen Ausrichtung von Poststücken, die auf einer x/y-Ebene liegen. Die Poststücke wurden auf der Kante stehend in unterschiedlichen Zuführlagen der Poststückannahmeeinrichtung zugeführt. Die o.g. Vorrichtung 6 wurde vereinfacht als Kreis mit vier Vierteln Q1, Q2, Q3, Q4 dargestellt. Die o.g. Vorrichtung 6 führt im Ergebnis der Auswertung der Abtastergebnisse durch eine Steuerung und gesteuert durch letztere die erforderlichen Bewegungen zur lagerichtigen Ausrichtung von Poststücken in folgender Weise aus:

Ein in der ersten Zuführlage I zugeführtes Poststück wird durch eine erste Bewegung A1 in die gezeichnete Seitenlage überführt und im dritten und vierten Viertel Q3, Q4 der Vorrichtung 6 positioniert sowie anschließend durch eine erste Drehung B1 in eine - in Fig. 4c-I/III gezeigte - Abgabelage im ersten und vierten Viertel Q1, Q4 gebracht.

Ein in der zweiten Zuführlage II zugeführtes Poststück wird durch eine zweite Bewegung A2 in die gezeichnete Seitenlage überführt und im ersten und zweiten Viertel Q1, Q2 der Vorrichtung 6 positioniert sowie anschließend durch eine zweite Drehung B2 in die - in *Fig. 4c-II*/*IV* gezeigte - Abgabelage im zweiten und dritten Viertel Q2, Q3 gebracht.

Ein in der dritten Zuführlage III zugeführtes Poststück wird durch eine zweite Bewegung A2 in die gezeichnete Seitenlage überführt und im ersten und zweiten Viertel der Vorrichtung 6 positioniert sowie an-schließend durch eine dritte Drehung B3 in die - in Fig. 4c-I/I gezeigte - Abgabelage im ersten und vierten Viertel Q1, Q4 gebracht.

Ein in der vierten Zuführlage IV zugeführtes Poststück wird durch eine erste Bewegung A1 in die gezeichnete Seitenlage überführt und im dritten und vierten Viertel Q3, Q4 der Vorrichtung 6 positioniert sowie anschließend durch eine vierte Drehung B4 in eine - in Fig. 4c-II/IV gezeigte - Abgabelage im zweiten und dritten Viertel Q2, Q3 gebracht.

Es ist vorgesehen, dass die erste und zweite Bewegung Klapp- oder Schwenkbewegungen sind, welche durch die vierten Vorrichtung 6 selbst ausgeführt werden. Die Klapp- oder Schwenkbewegungen erfolgen jeweils beispielsweise um eine Drechachse im Winkel von ca. 90°, wobei die vorgenannte Drechachse parallel zu x-Achse liegt.

Alternativ ist vorgesehen, dass die erste und zweite Bewegung der Poststücke Zuführbewegungen sind, welche von einer separaten Vor-richtung (nicht gezeigt) ausgeführt werden, um ein Poststück einem Drehteller zuzuführen. Beispielsweise kann ein Poststück nach einem Durchlaufen einer Weiche auf eine Rutschbahn gebracht werden, welche im Raum so verläuft, dass das Poststück in Seitenlage in die geeignete Position auf einem Drehteller der vierten Vorrichtung 6 gelangt.

Die Figuren 4c-I/III, 4c-II/IV zeigen eine Draufansicht auf eine vereinfacht dargestellte Vorrichtung 6 zur lagerichtigen Ausrichtung, vor und nach Ausgabe des Poststückes in Ausgabelage und beim Drucken während des Transports des Poststückes in y-Richtung.

Die Figur 4c-I/III zeigt eine erste Abgabelage eines Poststücks im ersten und vierten Viertel Q1, Q4 eines Drehtellers 60 vor Ausgabe des Poststückes in die Ausgabelage 2b. Die Ausgabe erfolgt mittels einer ersten Ausgabebewegung C1 in x-Richtung.

Die Figur 4c-II/IV zeigt eine zweite Abgabelage eines Poststücks im zweiten und dritten Viertel Q2, Q3 des Drehtellers 60 vor Ausgabe des Poststückes in Ausgabelage 2b. Die Ausgabe erfolgt mittels einer zweiten Ausgabebewegung C2 in dieselbe x-Richtung, wobei eine während der zweiten Ausgabebewegung C2 vom Poststück zurückgelegte zweite Wegstrecke länger ist, als eine während der ersten Ausgabebewegung C1 zurückgelegte erste Wegstrecke.
Die Poststücke liegen in der Abgabe- und Ausgabelage auf der Rückseite und sind für einen Weitertransport alle genauso orientiert ausgerichtet.

Aus den Figuren 4c-I/III, 4c-II/IV ist ersichtlich, dass die vorgenannte Transportrichtung des Poststücks nun in y-Richtung erfolgt, d.h. um einen Winkel von +90° gegenüber der x-Richtung bei Zuführung geändert wurde. Das durch den Drucker 8 bedruckte Poststück 2c gelangt anschließend zur Ablage.

Alternativ ist vorgesehen, dass eine Richtungsänderung für die Transportrichtung des Poststücks nach Ausgabe des Poststückes in Ausgabelage in einem Winkelbereich von 0° bis + 90° vorliegt.

Auch ist es grundsätzlich möglich, dass die vorgenannte Transportrichtung des Poststücks in der zur y-Richtung entgegengesetzten Richtung bzw. in einem Winkelbereich von 0° bis - 90° erfolgt.

Die Figuren 5a-I, 5a-II, 5a-III, 5a-IV zeigen eine vereinfachte Darstellung der Draufsicht auf den Drehteller 60 mit Schwenkvorrichtung 67 nach einem Viertel Drehung der Schwenkvorrichtung um eine Achse q parallel zur x-Richtung. Das Poststück liegt jeweils auf der Rückseite innerhalb der Schwenkvorrichtung. Letztere wurde zur Verdeutlichung der Poststück-Orientierung aufgeschnitten dargestellt. Mit Pfeilen A1 und A2 werden die Bewegungen der Schwenkeinrichtung verdeutlicht. Der Drehteller 60 mit Schwenkvorrichtung 67 ist Bestandteil der vierten Vorrichtung 6 zur auto-matischen Lageorientierung und Lageausrichtung, welche ein Poststück nach einem Durchlaufen der zweiten Vorrichtung 4 zum Einzug von Poststücken in den Zuführkanal sowie der dritten Vorrichtung 5 zur Lageab-tastung eines Poststücks im Zuführkanal erreicht. Die Figuren 5a-I, 5a-II, 5a-III, 5a-IV zeigen nur eine der möglichen Ausführungsformen der vierten Vorrichtung 6. Sie verdeutlichen die Durchführung einer ersten Gruppe A{n} mit n = 1, 2 Bewegungsarten der anhand der Figuren 4b-I, 4b-II, 4b-III, 4b-IV bereits erläuterten Bewegungen.

Die Figuren 5b-I, 5b-II, 5b-III, 5b-IV zeigen eine vereinfachte Darstellung der Draufsicht auf den Drehteller mit Schwenkvorrichtung nach einem Viertel Drehung des Drehtellers um eine - nicht gezeigte - Achse parallel zur z-Richtung, die orthogonal auf der x/y-Fläche steht. Die Bewegungen wurden jeweils mit Pfeilen B1, B2, B3 und B4 dargestellt.

Die Bewegungen wurden jeweils mit Pfeilen B1, B2, B3 und A4 dar-gestellt. Die Figuren 5b-I, 5b-II, 5b-III, 5b-IV zeigen eine mögliche Ausführungsform für die Durchführung einer zweiten Gruppe B{n} mit n = 1, 2, 3, 4 Drehbewegungen mittels Drehteller entsprechend der anhand der Figuren 4b-I, 4b-II, 4b-III, 4b-IV bereits erläuterten Bewegungen.

Die Figuren 5c-I, 5c-II, 5c-III, 5c-IV, zeigen eine Draufsicht auf ein Poststück 2b in Ausgabelage nach einer je Bewegung (schwarzer Pfeil) aus der Gruppe B, entsprechend der anhand der Figuren 4c-I/III bzw. 4c-II/IV bereits erläuterten Bewegungen C1 bzw. C2 und vor einer Bewegung (weißer Pfeil) des Poststücks in Transportrichtung (y-Richtung). Das dargestellte Adressenfeld 2.1 verdeutlicht die Rückenlage des Poststücks.

Die Figur 6a zeigt eine Draufansicht auf eine Vorrichtung 6 zur lage-richtigen Ausrichtung von Poststücken, mit einem Drehteller 60 und mit einer Schwenkvorrichtung 67 in der Zuführphase eines Poststückes in der ersten Zuführlage I. Das Poststück 2a-I durchläuft auf der Kante stehend x-Richtung die zweite Vorrichtung 4 zum Einzug von Poststücken in den Zuführkanal und dritte Vorrichtung 5 zur Lageabtastung eines Poststücks vor dem Erreichen der vierten Vorrichtung 6. Auf dem Drehteller 60 der vierten Vorrichtung 6 ist eine Anzahl an Transportmitteln 61, 62, 63, 64 quer zur x-Richtung und orthogonal zur x/y-Ebene (d.h. in z-Richtung) angeordnet. Die Schwenkvorrichtung 67 ist über den Transportmitteln 61, 62, 63, 64 angeordnet und zum Auffangen von in der Zuführphase auf der Kante stehenden Poststücken ausgebildet. Sie ist an einer Welle 651 befestigt, welche auf einer Drehachse q parallel zur x-Richtung liegt.

Die Figur 6b zeigt eine Seitenansicht des Zuführkanals 13 und der Schwenkvorrichtung 67 der vierten Vorrichtung 6. Der Zuführkanal 13 ist fachförmig aufgebaut und besteht mindestens aus einer Schlitzplatte 13.1, zwei Seitenwänden 13.2, 13.4 und einer Rückwand 13.3. Er ist außerdem mit - nicht gezeigten - Sensoren bzw. Lichtschranken, Transportmitteln und mit Haltemitteln zum Festhalten des Poststückes bis zum Zeitpunkt des Verlassens des Zuführkanals 13 ausgestattet. Das Poststück 2 ist unterhalb des Zuführkanals 13 aus diesem herausragend gezeichnet zum Zeitpunkt des Verlassen des Zuführkanals 13, beispielsweise allein aufgrund der Schwerkraftwirkung. Die Schwenkvorrichtung 67 ist auf dem Drehteller 60 angeordnet, der zentrisch an einer Welle 681 angebracht ist, durch deren Zentrum eine Drehachse r parallel zur z-Richtung verläuft.

Die Figur 6c zeigt eine Vorderansicht der Vorrichtung 6 zur lagerichtigen Ausrichtung von Poststücken in der y/z-Ebene, mit einem Drehteller 60 und mit einer Schwenkvorrichtung 67 in der Zuführphase eines Post-stückes 2a-I in der Zuführlage I nach dem Zeitpunkt des Verlassens des Zuführkanals. Die Schwenkvorrichtung 67 ist so gedreht, dass eine der Öffnungen nach oben in z-Richtung weist und hat eine entsprechende Öffnungsweite auch für ein Poststück mit maximaler Dicke (50 mm). Am Rand des Drehtellers 60 ist ein dritter Motor 66, beispielsweise ein Gleich-strommotor M3, mit einer Welle 661 zum Antrieb der Transportmittel 61, 62, 63, 64 beispielsweise über einen Antriebsriemen 613 angeordnet. Das Transportmittel 61 weist eine angetriebene Rolle 611 und eine nicht ange-triebene Rolle 612 für ein Transportband 614 auf. Die angetriebene Rolle 611 und die nicht angetriebene Rolle 612 sind drehbar auf je einer Welle 615, 616 oberhalb des Drehtellers 60 in Lagern (Fig.6d) gelagert. Die La-ger sind mittels Distanzmittel 601, 602 von der Oberfläche des Drehtellers 60 beabstandet. Unterhalb des Drehtellers ist ein vierter Motor 68, bei-spielsweise ein Schrittmotor M4 angeordnet, dessen Welle 681 mit der Unterseite des Drehtellers 60 zentrisch form- und kraftschlüssig verbun-den ist. Die Schwenkvorrichtung 67 ist auf einer Welle 651 befestigt, welche mittig im Bereich zwischen den Rollen 611, 612 parallel zu deren Drehwellen 615, 616 angeordnet ist und in x-Richtung drehbar gelagert ist. Die Schwenkvorrichtung 67 kann in Uhrzeiger-Richtung A1 oder entgegengesetzt dazu in Richtung A2 geschwenkt werden.

Die Schwenkvorrichtung 67 besteht aus einem rechteckigen Rahmen der in der Mitte V-förmig gefaltet und auf der Welle 651 befestigt ist, beispielsweise durch Punktschweißen. Der V-förmig gefaltete Teilbereich des Rahmens erstreckt sich von einer halben bis zu einer vollen Länge, die der Größe des Durchmessers angetriebenen Rolle 611 des ersten Transportmittels 61 entspricht. An den V-förmig gefalteten Teilbereich des Rahmens schließt sich die Teilbereiche des Rahmens an, in welchen die beiden gegenüberstehenden Hälften des Rahmen parallel zueinander verlaufen. Der so gefaltete Rahmen weist eine rechteckige Öffnung auf, deren Abmessungen von den Abmessungen der größten zu befördenden Poststücken bestimmt wird. Die rechteckige Öffnung ist nach vier Seiten, d.h. in der gezeigten Position nach vorn und hinten sowie nach oben und unten, für ein Poststück offen und wird durch Seitenwände begrenzt.

Die Figur 6d zeigt eine Seitenansicht der Schwenkvorrichtung 67 in der x/z-Ebene. Zwischen den Rändern des Rahmens 670 außer in seiner Mitte (im Bereich der V-förmigen Faltung und der Welle 651) sind als Seitenwände die Platte 671 und eine gegenüberliegende Platte (verdeckt) angebracht, die beide mit schlitzförmigen Öffnungen 6711, 6712, 6713, 6714 mittig im Bereich gegenüber den Transportmitteln 61, 62, 63, 64 ver-sehen sind. Die Welle 651 kann mit einem fünften Motor 65, beispiels-weise einem Gleichstrommotor M5 direkt oder indirekt mechanisch gekop-pelt sein, welche auf dem Drehteller 60 in der gezeigten oder in einer anderen Position angeordnet und befestigt ist. Die Platte 671 gelangt unterhalb der Oberseite der Transportbänder, wenn der fünfte Motor 65 angesteuert und die Schwenkvorrichtung 67 geschwenkt wird. Die Dreh-achse q, welche parallel zur x-Achse liegt, verläuft mittig der Welle 651. Die Welle 651 ist am Rand des Drehtellers 60 in gegenüberliegenden Lagern 691, 692 drehbar gelagert. Die Transportmittel 61, 62, 63, 64 weisen angetriebene Rollen auf, welche auf einer Welle 615 befestigt sind, durch die eine Drehachse (nicht gezeigt) verläuft, welche ebenfalls parallel zur x-Achse liegt. Die Welle 615 wird von dem dritten Motor 66 über den Antriebsriemen 613 angetrieben, der beispielweise als Zahnriemen ausgebildet ist. Auf der Welle 615 und der Motorwelle 661 des dritten Motors 66 sind dann entsprechend passende Zahnwalzen (nicht gezeigt) angeordnet, die im Eingriff mit der Verzahnung des Zahnriemens stehen. Der Antrieb kann auch alternativ auf eine andere Weise erfolgen, beispielsweise mittels Antriebskette und Zahnräder. Die Steuerung (nicht gezeigt) ist mit den Motoren elektrisch verbunden und programmiert, die Antriebe entsprechend anzusteuern. Die vierte Vorrichtung 6 zur automatischen Lageausrichtung eines Poststückes weist mindestens einen Antrieb auf, welcher von der Steuerung 10 angesteuert wird, um das Poststück von einer (beliebigen) Zuführlage 2a vor Ausgabe des Poststückes in eine vorbestimmte Ausgabelage 2b zu überführen, wobei alle Poststücke in der Ausgabelage auf der Rückseite liegen und für einen Weitertransport alle genauso orientiert ausgerichtet sind.

Alternativ können als Seitenwände andere Mittel als die Platte 671 und eine gegenüberliegende Platte (verdeckt) angebracht werden, beispiels-weise Drahtgeflechte oder zum Halten von Poststücken geeignet geformte Drahtbügel.

Die Figur 6e zeigt eine Frontansicht der Vorrichtung 6 zur lagerichtigen Ausrichtung von Poststücken in der y/z-Ebene, d.h. in einer Phase nach dem Schwenken eines Poststückes 2. Die Platte 671 und die Welle 651 liegen unterhalb und die Platte 672 liegt oberhalb der Oberseite der Transportbänder.

Die Figur 6f zeigt eine Seitenansicht der Vorrichtung zur lagerichtigen Ausrichtung von Poststücken in der x/z-Ebene, nach einer viertel Drehung der Schwenkvorrichtung um eine Achse parallel zur z-Richtung. Der Schlitz in der Platte 671 ist weit genug, dass die Funktion des Transport-mittels 61, nämlich der Transport des Poststückes nicht behindert wird.

Die Figur 6g zeigt eine Seitenansicht eines Poststückes in Ausgabelage beim Transport in x-Richtung aus der Schwenkvorrichtung. Das Poststück 2b liegt auf der Rückseite, die an der Umschlagklappe 2.3 erkennbar ist.

Die Figur 7a zeigt eine perspektivische Darstellung einer zweiten Variante einer Poststückannahmeeinrichtung 1 von vom rechts oben. Auf der Vorderseite sind nahe der rechten Seite eine Kartenleserabdeckplatte 11', eine Bedienschnittstelle (Userinterface) 12', eine Poststückeinwurfschlitzplatte 13.1', eine Quittungsausgabevorrichtung 18' und eine Klappe 17.1' eines Poststückrückgabefachs zur Rückgabe von unbearbeitbaren Poststücken an den Bediener (Postkunden) sowie ggf. ein Zugang 9.0' zum Abfallbehälter angeordnet. Außerdem existieren weitere - nicht sichtbare - seitliche Zugänge zu den Ablagebehältern.

Die Figur 7b zeigt eine vereinfachte Darstellung einer Draufsicht auf den Drehteller 60' mit Poststück im Transportpfad zum Transport in x-Richtung und zum Drucken gemäß einer zweiten Variante der Poststückannahme-einrichtung. Die Ausgabe des Poststückes in die Ausgabelage 2b' erfolgt mittels eines dritten Motors 66' der Poststückannahmeeinrichtung (1'), der von einer Steuerung 10' zur Ausgabe des Poststückes entgegengesetzt zur y-Richtung mittels einer dritten oder vierten Ausgabebewegung C3 oder C4 angesteuert wird, wobei eine während der vierten Ausgabe-bewegung C4 vom Poststück zurückgelegte vierte Wegstrecke länger ist, als eine während der dritten Ausgabebewegung C3 zurückgelegte dritte Wegstrecke.

Das Poststück 2b' behält nach der Drehung eine liegende Position im Verhältnis zur stehenden Position bei Zuführung in der dritten Vorrichtung mit den Scannern 5a', 5b' zur Lageabtastung eines Poststücks im Zuführkanal bei. Diese beibehaltene Lage des Poststücks 2c' (Fig.7b) ist degenüber derjenigen des Poststücks 2c nach Fig.4c-I/III um eine Achse parallel zur z-Richtung im Winkel von -90° im Uhrzeigersinn gedreht. Die Programmierung der Steuerung 10' zur Steuerung der vierten Vorrichtung 6' ist dementsprechend angepasst. Die Drehung des Drehtellers kann auch vor einem Schwenken bzw. Umklappen der Poststücke erfolgen, wie nachfolgend anhand der Fig. 7c erläutert wird.

Die Figur 7c zeigt eine Frontansicht des Drehtellers mit Schwenkeinrichtung in der y/z-Ebene und ein Poststück in Phasen, die bei der Poststückannahmeeinrichtung 1' der zweiten Variante ablaufen. Das Poststück ist beispielsweise ein kuvertierter Brief mit Adressenfeld. Die Längskante liegt auf der Faltkante der Umschlagsklappe des Kuverts oder genau gegenüber nahe dem Adressfenster (nicht dargestellt).

Die Phase A verdeutlicht vier Zuführlagen eines auf der Längskante stehend zugeführten Poststücks. Folgende Fälle sind zu beachten:
a) In der ersten Zuführlage I und dritten Zuführlage III steht das Poststück bzw. kuvertierte Brief auf derjenigen Längskante, welche auf der Faltkante der Umschlagsklappe liegt. Die Umschlagsklappe steht vom Kuvert ab und zwar in die entgegengesetzte Richtung zur y-Richtung. Im Unterschied zur ersten Zuführlage I ist aber die Umschlagsklappe des in der dritten Zuführlage III zugeführten Briefkuverts in y-Richtung abstehend am Umschlag des Briefes Poststück angebracht.
b) In der zweiten Zuführlage II und vierten Zuführlage IV steht das Poststück bzw. kuvertierte Brief auf derjenigen Längskante, welche der Faltkante der Umschlagsklappe gegenüber liegt. Die Umschlagsklappe steht vom Kuvert ab und zwar in y-Richtung.
   Im Unterschied zur zweiten Zuführlage II ist aber die Umschlagsklappe des in der vierten Zuführlage IV zugeführten Briefkuverts in die entgegengesetzte Richtung zur y-Richtung abstehend am Umschlag des Briefes Poststück angebracht.

Die Phase B verdeutlicht für zwei von vier Zuführlagen eines auf der Längskante stehend zugeführten Poststücks, dass keine Drehung erfolgen muß. Dabei handelt es sich um den vorgenannten Fall a).

Die Phase B verdeutlicht außerdem für die beiden anderen der vier Zuführlage eines Poststücks, dass mittels des Drehtellers 60 eine Drehung um ein Achse parallel zur z-Richtung im Winkel von 180° erfolgen muß. Dabei handelt es sich um den vorgenannten Fall b).

Die Phase C verdeutlicht für das in unterschiedlichen Zuführlagen auf der Längskante stehend zugeführten Poststück, dass ein Umklappen des Poststücks mittels der Schwenkvorrichtung erfolgen muß. Folgende Fälle sind zu beachten:
c) Bei einem in der ersten Zuführlage I und dritten Zuführlage III zugeführten Poststück, erfolgt ein Umklappen des Poststücks nach rechts, d.h. in der entgegengesetzten Richtung zur y-Richtung sowie
d) bei dem in der zweiten Zuführlage II und vierten Zuführlage IV zugeführten Poststück, erfolgt ein Umklappen des Poststücks nach links, d.h. in der y-Richtung.

Bei einem in der ersten Zuführlage I und dritten Zuführlage III zugeführten Poststück verlässt das Poststück die Schwenkvorrichtung durch dieselbe Öffnung, durch welche das Poststück der Schwenkvorrichtung zugeführt wurde.

Bei einem in der zweiten Zuführlage II und vierten Zuführlage IV zugeführten Poststück verlässt das Poststück die Schwenkvorrichtung durch die gegenüberliegende Öffnung, d.h. nicht durch dieselbe Öffnung, durch welche das Poststück der Schwenkvorrichtung zugeführt wurde.

Die Phase D verdeutlicht das Abgeben des auf der Rückseite liegenden Poststücks. Bei einem in der ersten Zuführlage I und dritten Zuführlage III zugeführten Poststück verlässt das Poststück die Schwenkvorrichtung mit einer dritten Bewegung C3 auf kurzem Weg. Bei einem in der zweiten Zuführlage II und vierten Zuführlage IV zugeführten Poststück verlässt das Poststück die Schwenkvorrichtung mit einer vierten Bewegung C4 auf einen längeren Weg im Vergleich mit dem ersteren Weg, wobei beide Wege in die entgegengesetzte Richtung zur y-Richtung führen.

Eine Durchführung der vierten Bewegung C4 erfordert zwei gegenüberliegende Öffnungen in der Schwenkvorrichtung 67 der Vorrichtung 6 zur lagerichtigen Ausrichtung von Poststücken, was aus den Figuren 6a und 6b hervorgeht. Beide Öffnungen der Schwenkvorrichtung 67 sind in z-Richtung offen dargestellt, wobei die Bewegung (weißer Pfeil) des Poststücks auf einem Drehteller 60 endet.

Anhand der Figur 8 wird ein Ablaufplan der Arbeitsweise der Poststückannahmeeinrichtung dargestellt. Nach dem Einschalten der Poststückannahmeeinrichtung wird ein Start-Schritt 99 erreicht. Der Ablaufplan 100 umfasst folgende Schritte nach dem Start-Schritt 99:
- eine Abfrage nach einer Benutzereingabe bzw. -aktion im ersten Abfrageschritt 101, wobei in einer Warteschleife auf den Eingang des ersten Abfrageschritts 101 zurückverzweigt wird, wenn keine Benutzereingabe bzw. -aktion festgestellt werden kann,
- eine Identifizierung/Autorisierung des Benutzers/der Benutzereingabe im zweiten Schritt 102 durch ein postalisches Sicherheitsgerät (PSD) der Poststückannahmeeinrichtung,
- eine Auswahl von mehreren Möglichkeiten und dannach eine Ermittlung der Vorwahl der Briefschlitzgröße im dritten Abfrageschritt 103, vierten Abfrageschritt 104 oder fünften Abfrageschritt 105 mit anschließender Erreichung eines ersten Punktes (A*) im Ablaufplan 100 oder eine Nicht-Ermittlung der Vorwahl mit anschließender Rückverzweigung zum Beginn des ersten Abfrageschritts 101,
- eine Durchführung eines Unterprogramms zur Einstellung der Schlitz-größe im dritten Schritt 110 mit anschließender Erreichung eines zweiten Punktes (B*) im Ablaufplan 100,
- eine Abfrage nach einem Poststückeinwurf im folgenden hundertundsiebzehnten Abfrageschritt 117 und
- eine Ausgabe eines Benutzerhinweises mit einem Auffordern des Benutzers zum Einwerfen eines Poststückes im hundertundachtzehnten Schritt 118, wenn noch kein Poststückeinwurf festgestellt wird, oder
- eine Durchführung eines Unterprogramms zur Lageerkennung des eingeworfenen Poststückes im hundertundzwanzigsten Schritt 120, wenn ein Poststückeinwurf festgestellt wird und anschließender Erreichung eines dritten Punktes (C*) im Ablaufplan 100, wobei im vorgenannten Unterprogramm ein Abtasten der Vorder- und Rückseite des Poststückes im Subschritt 121 erfolgt und Subabfrageschritte 122 bis 125 zur Erkennung der Lage des eingeworfenen Poststückes vor einer Erreichung des Punktes (C*) im Ablaufplan 100, in dem Falle durchlaufen werden, dass die Vorder- oder Rückseite des eingeworfenen Poststückes erkannt wurde und wobei anderenfalls über einen Subschritt 126 mit Aussteuerung des Poststücks in der Poststückannahmeeinrichtung zur Poststückrückgabe auf einen hundertundneunzehnten Schritt 119 zur Ausgabe eines Benutzerhinweises verzweigt wird, um den Benutzer zur Rücknahme des eingeworfenen Poststückes aufzufordern sowie wobei nach dem hundertundneunzehnten Schritt 119 zum Beginn des ersten Abfrageschritts 101 zurückverzweigt wird,
- eine Erzeugung einer Kenn-Nummer nach Erreichung des dritten Punktes C* im hundertundneunundzwanzigsten Schritt 129 des Ablaufplans 100, wobei die Kenn-Nummer jeweils einem abgetasteten Bild der Vorder- und Rückseite des eingeworfenen Poststückes zugeordnet und gespeichert wird, bevor ein vierter Punkt (D*) im Ablaufplan 100 erreicht ist,
- eine Durchführung eines Unterprogramms zur Herstellung einer vorbestimmten Lageorientierung des eingeworfenen Poststückes im hundertunddreizigsten Schritt 130 des Ablaufplans 100 nach Erreichung des vierten Punktes (D*) und vor Erreichung eines fünften Punktes (E*) im Ablaufplan 100,
- eine Generierung einer Kennung für das Poststück, Abrechnung, Buchung und Aufbringung einer Markierung auf das Poststück und ggf. Ausdrucken einer Quittung im hundertundfünfzigsten Schritt 150 nach Erreichung des fünften Punktes (E*) im Ablaufplan 100,
- eine Durchführung eines Unterprogramms zur Ablage des eingeworfe-nen Poststückes im hundertundsechzigsten Schritt 160, wobei der jeweilige Ablagebehälter entsprechend der Vorwahl ausgewählt wird, sowie
- eine Information an ein Datenzentrum im hundertundsiebzigsten Schritt 170, betreff des Poststückes, der zugeordneten Kenn-Nummer und der auf das Poststück aufgedruckten Kennung, welche jeweils einem abgetasteten Bild der Vorder- und Rückseite des eingeworfenen Poststückes zugeordnet gespeichert ist, bevor ein Abfrageschritt 177 durchlaufen wird, um festzustellen, ob der Benutzer die Poststückannahmeeinrichtung noch zum Einwurf weiterer Poststücke benötigt, wobei dann, wenn der letztere Fall eintritt, vom Abfrageschritt 177 auf den hundertundneunzehnten Schritt 119 zur Ausgabe eines Benutzerhinweises zurückverzweigt wird, bevor vom Benutzer getätigte weitere Eingaben erkannt werden und/oder ein weiteres Poststück von demselben Benutzer eingeworfen wird,
- anderenfalls, wenn der letztere Fall nicht gewünscht wird, dass ein weiteres Poststück von demselben Benutzer eingeworfen wird und innerhalb einer vorbestimmten Zeitdauer keine weitere Eingabe getätigt wird, dann wird auf einen Schritt 178 zum Schließen des Briefschlitzes verzweigt, wobei nach dem Schließen ein Ende-Schritt 179 zum Beenden des Ablaufplans 100 erreicht ist.

Die vom Benutzer getroffene Vorwahl zur Einstellung der Einwurföffnung der Poststückannahmeeinrichtung wird durch die Abfrageschritte 103, 104 und 105 abgefragt und kann durch weitere Abfrageschritte ergänzt wer-den, wenn das aufgrund geänderter Postvorschriften bzw. länderäbhängig oder befördererabhängig anderer Postvorschriften erforderlich sein sollte. Dabei gilt, dass auf die zweite Vorwahl II verzweigt wird, wenn die erste Vorwahl I nicht als gewählt erkannt wurde. Wird die zweite Vorwahl II nicht als gewählt erkannt, dann wird auf die dritte Vorwahl III verzweigt usw. bis zur Abfrage einer K-ten Vorwahl. Wird letztere nicht als gewählt erkannt, so wird auf den Beginn des ersten Abfrageschrittes 101 zurückverzweigt.

Die Figur 8a zeigt ein Unterprogramm 110 zur Einstellung der Einwurf-öffnung der Poststückannahmeeinrichtung, welches nach Erreichung des ersten Punktes (A*) im Ablaufplan 100 abläuft. Im ersten Subschritt 111 erfolgt ein Speichern der vom Benutzer getroffenen Vorwahl der Einwurföffnung (Briefschlitzgröße) und Ausgabe der Breite und Höhe der gewünschten Einwurföffnung in Form von Parametern, welche die Y- und Z-Position kennzeichnen. Die entsprechende Y-und Z-Position wird erreicht, wenn der Verschlußbacken in y- und z-Richtung verfahren wird, um die Öffnungsweite des Verschlusses des Zuführkanals für Poststücke einzu-stellen. Das Unterprogramm zur Einstellung der Schlitzgröße im dritten Schritt (110) umfaßt einen zweiten Subschritt (112) zur Steuerung eines Motors M1 und einen vierten Subschritt (114) zur Steuerung eines zweiten Motors M2, wobei im jeweilig folgenden dritten und fünften Subabfrage-schritt (113 und 115) geprüft wird, ob die Y-Position und die Z-Position bereits erreicht sind und wobei anderenfalls der erste Motor M1 und der zweite Motor M2 zur Backen-Einstellung weiter angesteuert werden.

Anderenfalls, nachdem im Subabfrageschritt 113 und 115 festgestellt wurde, dass die y-Position und die Z-Position bereits erreicht sind, wird in einem sechsten Subschritt 116 ein Timer der Steuerung 10 gestartet, der solange läuft, bis ein voreinstellter Zeit-/Zählwert erreicht ist. Letzterer bestimmt, wie lange eine Bereitschaft der Poststückannahmeeinrichtung zur Brief-annahme dauern soll. Ein Erreichen des voreingestellten Zeit-/Zählwerts durch den Timer wird im Schritt 106 des Ablaufplans 100 überwacht. Der Timer wird zurückgestellt (nicht gezeigt), wenn über weitere Schritte zum ersten Abfrageschritt 101 zurückverzweigt wird. Nach der Einstellung der Öffnungsweite des Verschlusses (Schlitzgröße) im Unterprogramm 110 wird der zweite Punkt (B*) im Ablaufplan 100 erreicht.

Die Figur 8b zeigt ein Unterprogramm 120 zur Abtastung der Vorder- und Rückseite eines Poststückes und zur Lageerkennung eines Poststückes in der Poststückannahmeeinrichtung. Nach dem zweiten Punkt (B*) des Ablaufplans 100 wird ein Poststückeinwurf im Abfrageschritt 117 abgefragt und dann zum ersten Subschritt 121 des Unterprogramms 120 verzweigt, wenn ein Poststückeinwurf in die Öffnung (den Briefschlitz) des Verschlusses des Zuführkanals erfolgt ist, was durch entsprechende Sen-soren im Zuführkanal erkannt wird. Anderenfalls, wenn kein Poststückeinwurf im Abfrageschritt 117 erkannt wurde, wird über den Schritt 118 zur Ausgabe eines Benutzerhinweises "Poststück einwerfen" und über den sechsten Abfrageschritt 106 zum Punkt (B) zurückverzweigt. Im ersten Subschritt 121 des Unterprogramms 120 erfolgt ein Abtasten der Vorder- und Rückseite des Poststücks und eine Auswertung der Abtastdaten.

Anschließend kann aufgrund der Auswertung der Abtastdaten in einem ersten Subabfrageschritt 127 entschieden werden, ob das Poststück zu klein ist. Letztere ist der Fall, wenn die vom Postbeförderer vorgegeben Mindestabmaße eines Poststücks unterschritten werden. Dann wird auf den vierten Punkt (D*) verzweigt. Anderenfalls wird vom ersten Subabfrageschritt 127 auf einen zweiten Subabfrageschritt 122 zur Überprüfung verzweigt, ob die Vorderseite von einer links des Zuführkanals für Poststücke angeordneten Abtasteinrichtung erkannt wurde. Ist das nicht der Fall, dann wird auf dritten Subabfrageschritt 123 zur Überprüfung verzweigt, ob die Vorderseite von einer rechts des Zuführkanals für Poststücke angeordneten Abtasteinrichtung erkannt wurde. Ist das ebenfalls nicht der Fall, dann wird über einen Subschritt 126 zur Aussteuerung des Poststückes zu dessen Rückgabe über das Fach 17 (Fig. 1 b) zum Schritt 119 des Ablaufplans 100 verzweigt, um einen Benutzerhinweises "Poststück Rückgabe" anzuzeigen.

Vom zweiten Subabfrageschritt 122 wird auf einen vierten Subabfrageschritt 124 verzweigt, wenn die Vorderseite von einer links des Zuführkanls für Poststücke angeordneten Abtasteinrichtung erkannt wurde.

Vom dritten Subabfrageschritt 123 wird auf einen fünften Subabfrageschritt 125 verzweigt, wenn die Vorderseite von einer rechts des Zuführkanals für Poststücke angeordneten Abtasteinrichtung erkannt wurde.

Anschließend wird im vierten Subabfrageschritt 124 festgestellt, ob ein Poststück auf dem Kopf steht, weil es auf der Kante mit Umschlagklappe stehend zugeführt wurde, und dann auf einen ersten Speichersubschritt 128.1 verzweigt, um einen ersten Typ 1 der Ausrichtung der Poststücke entsprechend einer ersten Zuführlage zu speichern, wobei anderenfalls, wenn ein Poststück nicht auf dem Kopf steht, vom vierten Subabfrageschritt 124 auf einen zweiten Speichersubschritt 128.2 verzweigt wird, um einen zweiten Typ 2 der Ausrichtung der Poststücke entsprechend einer zweiten Zuführlage II zu speichern.

Vom fünften Subabfrageschritt 125 wird dann, wenn ein Poststück auf dem Kopf steht, d.h. auf der Kante mit Umschlagklappe stehend zugeführt wurde, auf einen dritten Speichersubschritt 128.3 verzweigt, um einen dritten Typ 3 der Ausrichtung der Poststücke entsprechend der dritten Zuführlage III zu speichern. Anderenfalls, wenn ein Poststück nicht auf dem Kopf steht, wird vom fünften Subabfrageschritt 125 auf einen vierten ersten Speichersubschritt 128.4 verzweigt, um einen vierten Typ 4 der Ausrichtung der Poststücke entsprechend der vierten Zuführlage IV zu speichern. Nach der Speicherung des Typs im ersten, zweiten, dritten oder Speichersubschritt wird der dritte Punkt (C*) erreicht.

Die dritte Vorrichtung zum Abtasten der Poststücköberfläche ist mit der Steuerung betriebsmäßig verbunden, welche einerseits das Unterpro-gramm zur Abtastung und Auswertung der abgetasteten Daten und andererseits ein Unterprogramm zur Lageorientierung in einem Speicher nichtflüchtig gespeichert enthält, auf welches ein Mikroprozessor der Steuerung während des Betriebes zugreift, sobald ein Abtastergebnis vorliegt.

Die Figur 8c zeigt Unterprogramme zur Lageausrichtung eines Poststückes in der Poststückannahmeeinrichtung, zur Erzeugung einer Kennung bzw. Abrechnungsnummer, Abrechnung des PoststückVersandt-auftrages, Buchung der Beförderungsgebühr, zum Aufdrucken der Markierung (Kennung), ggf. zum Ausdrucken einer Quittung und zur Ablage im Ablagebehälter. Ein Unterprogramm 130 ist zur Lageausrichtung eines Poststückes in der Poststückannahmeeinrichtung und Unterprogramm 160 ist zur Ablage im Ablagebehälter vorgesehen. Zwischen den vorgenannten beiden Unterprogrammen 130 und 160 liegt ein Unterprogramm 150 mit einem ersten Subunterprogramm 151 zur Erzeugung einer Ken-nung bzw. Abrechnungsnummer sowie mit einem zweiten Subunterprogramm 152 zur Abrechnung des Poststück-Versandtauftrages und Buchung, wobei die Subunterprogramme vom Prozessor des postalischen Sicherheits-Gerätes abgearbeitet werden. Es folgt ein Subunterprogramm 153 zum Drucken der Kennung bzw. Abrechnungsnummer und ein Subunterprogramm 154 zum Ausdrucken einer Quittung sowie das vorgenannte Unterprogramm 160 zur Ablage im Ablagebehälter, wobei diese Unterprogramme ebenfalls vom Prozessor des Mainboards der Steuerung 10 abgearbeitet werden. Auf letztere soll hier nicht näher eingegangen werden, weil der Transport eines Poststückes mit Drucken der Markierung, Quittungsdruck und Ablage dem Fachmann bekannt sind.

Das Unterprogramm 130 zur Lageausrichtung beginnt nach Erreichen des vierten Punkts (D*) mit einer Abfrage nach dem ersten Subabfrage-schritt 131 nach dem ersten Typ 1 der Ausrichtung der Poststücke. Liegt ein Typ 1 vor, wird ein Subschritt 132 erreicht, wobei die Steuerung den Motor 65 zum Antrieb der Schwenkeinrichtung 67 ansteuert (Fig. 6d), um diese in A1-Richtung (nach -y), d.h. nach rechts zu klappen (Fig. 6c). Nach dem Umklappen der Schwenkeinrichtung 67 nach rechts in A1-Richtung liegt der in der Figur 5a-I gezeigte Zustand vor.

Anderenfalls, wenn kein Typ 1 vorliegt, wird vom ersten Subabfrageschritt 131 zum zweiten Subabfrageschritt 135 verzweigt. Dort wird abgefragt, ob ein zweiter Typ 2 der Ausrichtung der Poststücke vorliegt. Liegt ein Typ 2 vor, wird ein Subschritt 136 erreicht, wobei die Steuerung den Motor 65 zum Antrieb der Schwenkeinrichtung 67 ansteuert, um diese in A2-Richtung (nach y), d.h. nach links zu klappen. Nach dem Umklappen der Schwenkeinrichtung 67 nach links in A2-Richtung liegt der in der Figur 5a-II gezeigte Zustand vor.

Anderenfalls, wenn weder ein Typ 1 noch ein Typ 2 vorliegt, wird vom zweiten Subabfrageschritt 135 zum dritten Subabfrageschritt 140 ver-zweigt. Dort wird abgefragt, ob ein dritter Typ 3 der Ausrichtung der Poststücke vorliegt. Liegt ein Typ 3 vor, wird ein Subschritt 141 erreicht, wobei die Steuerung den Motor 65 zum Antrieb der Schwenkeinrichtung 67 ansteuert, um diese in A2-Richtung (nach y), d.h. nach links zu klappen. Nach dem Umklappen der Schwenkeinrichtung 67 nach links in A2-Richtung liegt der in Figur 5a-III gezeigte Zustand vor.

Anderenfalls, wenn weder ein Typ 1 noch ein Typ 2 noch ein Typ 3 vorliegt, wird vom dritten Subabfrageschritt 140 zum vierten Subabfrage-schritt 145 verzweigt. Liegt ein Typ 4 vor, wird ein Subschritt 146 erreicht, wobei die Steuerung den Motor 65 zum Antrieb der Schwenkeinrichtung 67 ansteuert, um diese in A1-Richtung (nach -y), d.h. nach rechts zu klappen. Nach dem Umklappen der Schwenkeinrichtung 67 nach rechts in A1-Richtung liegt der in der Figur 5a-IV gezeigte Zustand vor.

Liegt kein Typ 4 vor, wird ein Subschritt 139 erreicht, zur Aussteuerung des Poststückes zwecks Rückgabe oder zur Ablage im Abfallbehälter. Der Abfallbehälter kann vorteilhaft unter dem Rückgabefach angeordnet und durch ein Sieb getrennt werden. Kleine Metallstücke und anderer Abfall fällt durch das Sieb, während zu kleine oder unadressierte Poststücke im Rückgabefach verbleiben. Vom vorgenannten Subschritt 139 ausgehend wird ein Schritt 119 zur Ausgabe eines entsprechenden Benutzerhinweis erreicht, um den Benutzer aufzufordern, das Rückgabefach zu leeren.

Liegt ein Typ 1 vor, wird nach dem Subschritt 132 ein Subschritt 133 erreicht, wobei die Steuerung den Motor 68 zum Antrieb des Drehtellers 60 ansteuert (Fig. 6c), um diese um die zur z-Richtung parallel liegenden Achse r in B1-Richtung um den Winkel von 90° entgegen dem Uhrzeigersinn zu drehen (Fig. 6f). Nach dem Drehen des Drehtellers liegt der in der Figur 5b-I gezeigte Zustand vor.

Liegt ein Typ 2 vor, wird nach dem Subschritt 136 ein Subschritt 137 erreicht, wobei die Steuerung den Motor 68 zum Antrieb des Drehtellers 60 ansteuert, um diese um die zur z-Richtung parallel liegenden Achse r in B2-Richtung um den Winkel von 90° entgegen dem Uhrzeigersinn zu drehen. Nach dem Drehen des Drehtellers liegt der in der Figur 5b-II gezeigte Zustand vor.

Liegt ein Typ 3 vor, wird nach dem Subschritt 141 ein Subschritt 142 erreicht, wobei die Steuerung den Motor 68 zum Antrieb des Drehtellers 60 ansteuert, um diese um die zur z-Richtung parallel liegenden Achse r in B3-Richtung um den Winkel von 90° im Uhrzeigersinn zu drehen. Nach dem Drehen des Drehtellers liegt der in der Figur 5b-III gezeigte Zustand vor.

Liegt ein Typ 4 vor, wird nach dem Subschritt 146 ein Subschritt 147 erreicht, wobei die Steuerung den Motor 68 zum Antrieb des Drehtellers 60 ansteuert, um diese um die zur z-Richtung parallel liegenden Achse r in B4-Richtung um den Winkel von 90° im Uhrzeigersinn zu drehen. Nach dem Drehen des Drehtellers liegt der in der Figur 5b-IV gezeigte Zustand vor.

Anschließend an die Subschritte 133, 137, 142 und 147 zum Antrieb des Drehtellers, erfolgt ein Bandtransport in den Subschritten 134, 138, 143 und 148 zum Wegbewegen des Poststückes vom Drehteller, bevor ein fünfter Punkt (E*) erreicht wird. Zum Bandtransport in den Subschritten 134 und 138 wird der Motor 66 durch die Steuerung angesteuert, um eine - in der Fig. 6d gezeigte - Welle 615 im Uhrzeigersinn zu drehen, d.h die Welle und damit auch die - in der Fig. 6a gezeigten - Transportbänder 61, 62, 63 und 64 werden zur Rechtsdrehung gebracht. Zum Bandtransport in den Subschritten 143 und 148 wird der Motor 66 durch die Steuerung angesteuert, um eine - in der Fig. 6d gezeigte - Welle 615 entgegen dem Uhrzeigersinn zu drehen, d.h die Welle und damit auch die - in der Fig. 6a gezeigten - Transportbänder 61, 62, 63 und 64 werden zur Linksdrehung gebracht.

Nach dem Unterprogramm 130 zur Lageausrichtung folgt das Unterprogramm 150, in dessen ersten Subunterprogramm 151 eine individuelle Kennung für das Poststück vom PSD der Steuerung generiert wird, in dessen zweiten Subunterprogramm 152 die Buchung erfolgt, in dessen dritten Subunterprogramm 153 der Transport des Poststückes durch die sechste Transportvorrichtung gestartet und mittels des Druckers der fünften Vorrichtung eine Kennung auf das Poststück aufgedruckt wird sowie in dessen vierten Subunterprogramm 154 ein Qittungsdrucker angesteuert wird, um einen Beleg zum Nachweis des Beförderungs-auftrages für den Benutzer, d.h. Postkunden zu drucken.

Nach dem Unterprogramm 150 folgt das Unterprogramm 160 zur Ablage des eingeworfenen Poststücks im Ablagebehälter, welches Subabfrageschritte 161, 162, 163, 164 aufweist, damit beim Zutreffen der Abfragebedingung eine Ablage im Ablagebehälter je nach Vorwahl der Größe der eingestellten Öffnungsweite im nachfolgenden Subschritt 166 erfolgt. Im Unterprogramm 160 zur Ablage im Ablagebehälter wird in Subabfrageschritten 161, 162, 163 und optional bei Bedarf mindestens eines weiteren Subabfrageschritts 164 (strichpunktiert gezeichnet) die vom Benutzer getätigte Vorwahl abgefragt. Dabei gilt, dass jeweils auf die nachfolgende Abfrage der Vorwahl K verzweigt wird, wenn die unmittelbar vorausgehende Abfrage der Vorwahl K-1 nicht als gespeichert erkannt wurde. Im jeweils nachfolgenden Subschritt eines Schrittes 165 zur Ablage im Ablagebehälter erfolgt je nach Vorwahl eine Ansteuerung von Weichen zur entsprechenden Ablage.

## Patentansprüche

1. Poststückannahmeeinrichtung, mit einer Postgutzuführung für Poststücke, mit einer Bedienschnittstelle (12) und mit einer Abrechnungseinheit, mit einer Kartenleseeinheit mit Abdeckplatte (11), in deren Schlitz eine Portokreditkarte oder eine Berechtigungskarte eingeschoben werden kann, wobei nach der Verrechnung der Portogebühr durch die Abrechnungseinheit eine Ablage der Poststücke in gesicherten Ablagebehälter im Ablagebereich (9) erfolgt,
**gekennzeichnet dadurch,**
- **dass** auf der Vorderseite der Poststückannahmeeinrichtung eine Poststückeinwurfschlitzplatte (13.1) angeordnet ist,
- **dass** die Postgutzuführung (3, 4) mit einer verstellbaren Öffnung (30) eines schachtförmigen Zuführkanals zum Einwurf und zum Einziehen eines Poststücks (2) ausgestattet ist, wobei das Poststück ein Element einer Menge von Poststücken ist, deren Abmessungen unterschiedlich sein können und
- **dass** die Postgutzuführung eine erste Vorrichtung (3), zur Einstellung der Öffnungsweite eines Verschlusses des Zuführkanals entsprechend einer Eingabe von entgeltrelevanten Merkmalen des Poststücks durch den Benutzer via Bedienschnittstelle, und eine zweite Vorrichtung (4), zum Einziehen von Poststücken (2) in die Poststückannahmeeinrichtung (1), aufweist,
- **dass** der Zuführkanal (13) mindestens aus der Poststückeinwurfschlitzplatte (13.1), zwei Seitenwänden (13.2, 13.4) und einer Rückwand (13.3) besteht,
- **dass** die Poststückannahmeeinrichtung (1) zum Abtasten der Poststückoberfläche, zur automatischen Lageausrichtung des Poststücks, zum Transport, zum Drucken einer Markierung (2.2) auf das Poststück und zum Ablegen desselben eine Anzahl an Vorrichtungen aufweist, wobei zum Ablegen ein Abzweigen jedes der Poststücke zu einem bestimmten Ablagebehälter im Ablagebereich (9) erfolgt, der zum größenrichtigen Sammeln von Poststücken dimensioniert ist und
- **dass** die Abrechnungseinheit in einer Steuerung (10) der Poststückannahmeeinrichtung angeordnet ist.

2. Poststückannahmeeinrichtung, nach Anspruch 1, **dadurch gekennzeichnet, dass** nach der zweiten Vorrichtung (4), zum Einziehen von Poststücken eine dritte Vorrichtung (5), zum Abtasten der Poststückoberfläche, eine vierte Vorrichtung (6), zur automatischen Lageausrichtung eines Poststücks, eine fünfte Vorrichtung (8), zum Drucken, eine sechste Vorrichtung (7), zum Transport und zum Abzweigen beim größenrichtigen Sammeln von Poststücken im Ablagebereich (9), angeordnet sind, wobei der Ablagebereich eine Anzahl an Ablagebehältern zur lagerichtigen Ablage der Poststücke aufweist, dass die Steuerung (10) mit den vorgenannten ersten bis sechsten Vorrichtungen (3, 4, 5, 6, 7 und 8), mit einer Kartenleseeinheit (10.1), mit einem postalischen Sicherheitsgerät (10.2), mit einer Bedienschnittstelle (12), mit einer Kommunikationsvorrichtung (14), mit einer Quittungs-Ausgabevorrichtung (18) und einem zugehörigen Drucker (18.1) betriebsmäßig in Verbindung steht, dass die Bedienschnittstelle (12) über die Steuerung (10) mit der ersten Vorrichtung (3) steuerungsmäßig verbunden ist, um eine variable Größe der Öffnung (30) des Verschlusses der ersten Vorrichtung (3) entsprechend der Eingaben von entgeltrelevanten Merkmalen durch den Benutzer via die Bedienschnittstelle (12) und via die Steuerungseinheit (10) einzustellen, dass die Poststückeinwurfschlitzplatte (13.1) mit einem Schlitz (13.0) ausgestattet ist, welcher die maximal zulässigen Abmessungen eines Poststückes (2) aufweist, die vom jeweiligen Postbeförderer definiert werden und dass ein Sensor (S3) der ersten Vorrichtung (3) am Eingang des Zuführkanals angeordnet ist, der ein Signal bei Zuführung einer Kante des Poststückes abgibt und der mit der Steuerung verbunden ist, welche die Zuführung eines Poststückes in den Zuführkanal ermittelt, dass der Verschluss durch einen ersten und zweiten Verschlussbacken (31 und 32) gebildet sowie gesteuert von der Steuerung (10) von einem ersten Motor (15) und zweiten Motor (16) angetrieben wird, und dass ein postalisches Sicherheitsgerät (10.2) als Abrechnungseinheit vorgesehen ist.

3. Poststückannahmeeinrichtung, nach den Ansprüchen 1 und 2, **dadurch gekennzeichnet, dass** der Verschluss eine quadratisch geformte Öffnung (30) und zwei unmittelbar aneinandergrenzende unbewegliche Seiten sowie zwei unmittelbar aneinandergrenzende bewegliche Seiten aufweist, um den Briefschlitz vergrößern zu können oder dass der Verschluss von zwei beweglichen Backen gebildet und entweder von Motoren oder elektromagnetischen Aktuatoren, Stellmagneten, Linearmotoren oder von pneumatisch betriebenen Aktuatoren angetrieben wird.

4. Poststückannahmeeinrichtung, nach Anspruch 2, **dadurch gekennzeichnet, dass** die dritte Vorrichtung (5), zum Abtasten der Poststückoberfläche, mit der Steuerung (10) verbunden ist, wobei die Steuerung (10) programmiert ist, um die Zuführlage (2a-I, 2a-II, 2a-III, 2a-IV) eines Poststückes zu ermitteln, wobei die Poststücke (2) auf der Kante stehend in unterschiedlichen Zuführlagen der Postgutzuführung (3, 4) der Poststückannahmeeinrichtung zugeführt werden, dass der Zuführkanal (13) mit Sensoren bzw. Lichtschranken, Transportmitteln und mit Haltemitteln zum Festhalten des Poststückes bis zum Zeitpunkt des Verlassens des Zuführkanals (13) ausgestattet ist, wobei das Poststück (2) den Zuführkanal (13) diesen aufgrund der Schwerkraftwirkung verlässt, dass die vierte Vorrichtung (6), zur automatischen Lageausrichtung eines Poststückes, mindestens einen Antrieb aufweist, welcher von der Steuerung (10) angesteuert wird, um das Poststück von einer beliebigen Zuführlage (2a) vor Ausgabe des Poststückes in eine vorbestimmte Ausgabelage (2b) zu überführen, wobei die Poststücke in der Ausgabelage auf der Rückseite liegen und für einen Weitertransport alle genauso orientiert ausgerichtet sind.

5. Poststückannahmeeinrichtung, nach den Ansprüchen 2 und 4, **dadurch gekennzeichnet, dass** die vierte Vorrichtung (6) zur automatischen Lageausrichtung eines Poststückes einen Drehteller (60) aufweist, zu dessen Dreh-Antrieb ein vierter Motor (68) von der Steuerung (10) angesteuert wird, dass die vierte Vorrichtung (6) zur automatischen Lageausrichtung eines Poststückes eine Schwenkvorrichtung (67) aufweist, zu deren Schwenk-Antrieb ein fünfter Motor (65) von der Steuerung (10) angesteuert wird, wobei die Schwenkvorrichtung (67) ist zum Auffangen von in der Zuführphase auf der Kante stehenden Poststücken ausgebildet und an einer Welle (651) befestigt, welche auf einer Drehachse q parallel zur x-Richtung liegt und wobei die Welle (651) mit dem fünften Motor (65) direkt oder indirekt mechanisch gekoppelt ist, dass auf dem Drehteller (60) der vierten Vorrichtung (6) eine Anzahl an Transportmitteln (61, 62, 63, 64) orthogonal zur x/y-Ebene in z-Richtung angeordnet ist und dass die Schwenkvorrichtung (67) auf dem Drehteller (60) angeordnet ist, dass die Transportmittel (61, 62, 63, 64) angetriebene Rollen aufweisen, welche auf einer Welle (615) befestigt sind, durch die eine Drehachse verläuft, welche parallel zur x-Achse liegt, wobei die Welle (615) von einem dritten Motor (66) über einen Antriebsriemen (613) angetrieben wird.

6. Poststückannahmeeinrichtung, nach Anspruch 5, **dadurch gekennzeichnet, dass** der dritte Motor (66) von der Steuerung (10) der Poststückannahmeeinrichtung (1) angesteuert wird zur Ausgabe des Poststückes mittels einer ersten oder zweiten Ausgabebewegung C1 oder C2 in dieselbe x-Richtung, wobei eine während der zweiten Ausgabebewegung C2 vom Poststück zurückgelegte zweite Wegstrecke länger ist, als eine während der ersten Ausgabebewegung C1 zurückgelegte erste Wegstrecke oder dass der dritte Motor (66') von der Steuerung (10') der Poststückannahmeeinrichtung (1') angesteuert wird zur Ausgabe des Poststückes entgegengesetzt zur y-Richtung mittels einer dritten oder vierten Ausgabebewegung C3 oder C4, wobei eine während der vierten Ausgabebewegung C4 vom Poststück zurückgelegte vierte Wegstrecke länger ist, als eine während der dritten Ausgabebewegung C3 zurückgelegte dritte Wegstrecke.

7. Poststückannahmeeinrichtung, nach den Ansprüchen 1 und 2, **dadurch gekennzeichnet, dass** auf der Vorderseite der Poststückannahmeeinrichtung (1, 1') nahe der rechten Seite eine Kartenleserabdeckplatte (11, 11'), eine Bedienschnittstelle (12, 12'), die Poststückeinwurfschlitzplatte (13.1, 13.1'), eine Quittungsausgabevorrichtung (18, 18') und eine Klappe (17.1, 17.1') eines Poststückrückgabefachs zur Rückgabe von unbearbeitbaren Poststücken an den Bediener angeordnet sind und dass auf der Vorderseite der Poststückannahmeeinrichtung (1, 1') ein Zugang (9.0, 9.0') zu einem Abfallbehälter angeordnet ist.

8. Poststückannahmeeinrichtung, nach Anspruch 7, **dadurch gekennzeichnet, dass** vordere Zugänge (9.1, 9.2, 9.3) zu den Ablagebehältern vorgesehen sind.

9. Poststückannahmeeinrichtung, nach Anspruch 7, **dadurch gekennzeichnet, dass** seitliche Zugänge zu den Ablagebehältern vorgesehen sind.

10. Verfahren zur Poststückannahme mittels einer Poststückannahmeeinrichtung (1), mit Prüfung der Berechtigung des Bedieners zur Benutzung der Poststückannahmeeinrichtung (1) mittels einer Berechtigungskarte oder Portokreditkarte, wobei nach der Verrechnung der Portogebühr durch eine Abrechnungseinheit der Poststückannahmeeinrichtung (1) eine Ablage der Poststücke in gesicherten Ablagebehältern im Ablagebereich (9) der Poststückannahmeeinrichtung (1) erfolgt, **gekennzeichnet durch** die folgenden Schritte,
- Vorsehen einer Postgutzuführung, welche eine erste Vorrichtung (3), zur Einstellung der Öffnungsweite eines Verschlusses eines Zuführkanals, und eine zweite Vorrichtung (4), zum Einziehen von Poststücken (2) in die Poststückannahmeeinrichtung (1), aufweist,
- Identifizierung der Kunden-Nummer bzw. Autorisierung zur Bedienung der Poststückannahmeeinrichtung (1),
- Ermitteln der vom Bediener getroffenen Vorwahl und Einstellung der Öffnungsweite des Einwurfschlitzes des Verschlusses des Zuführkanals der Poststückannahmeeinrichtung mittels der ersten Vorrichtung (3) entsprechend einer Eingabe von entgeltrelevanten Merkmalen des Poststücks **durch** den Benutzer via Bedienschnittstelle,
- Ermitteln der Zuführung eines Poststückes in den Zuführkanal, wobei ein erster Sensor (S3) der vorgenannten ersten Vorrichtung (3) ein Signal bei Zuführung einer Kante des Poststückes abgibt,
- Einziehen des Poststückes mittels der zweiten Vorrichtung (4), zum Einziehen von Poststücken (2) in den Zuführkanal,
- Auslösen des Abtastvorganges der Oberflächen des Poststücks mittels einer dritten Vorrichtung (5), zum Abtasten im Zuführkanal,
- Herstellung einer Lageorientierung mittels einer vierten Vorrichtung (6), zur automatischen Lageausrichtung eines Poststückes, wobei die automatische Lageausrichtung gesteuert **durch** ein Unterprogramm für die Steuerung der Poststückannahmeeinrichtung erfolgt, nach dem das Poststück den Zuführkanal durchlaufen hat,
- Erzeugung und Speicherung einer Kenn-Nummer für das zugeführte Poststück, Abrechnung und Buchung der Abrechnungsdaten zugeordnet zur Kenn-Nummer und Ausdrucken eines Belegs als Quittung für den Benutzer,
- Ansteuerung einer sechsten Vorrichtung (7), zum Transport der Poststücke zu einem Drucker einer fünften Vorrichtung (8), um die Markierung auf das Poststück aufzudrucken,
- Ansteuerung der sechsten Vorrichtung (7) für Poststücke und von entsprechenden Weichen am Transportband zum Transport bis zur Ablage des Poststückes,
- Ablage des Poststückes und
- Verschließen des Verschlusses, wenn kein weiteres Poststück eingeworfen werden soll, oder Einwurf eines weiteren Poststücks, wenn dazu eine Benutzer-Autorisierung vorliegt.

11. Verfahren, nach Anspruch 10, **gekennzeichnet dadurch, dass** die Buchung der Abrechnungsdaten mindestens die Identifizierungsdaten des Benutzers und einen Portowert für die anschließende Beförderung und Zustellung des mittels der Poststückannahmeeinrichtung bearbeiteten Poststücks durch den Postbeförderer einschließt, dass die auf das Poststück aufgedruckte Markierung die vorher erzeugte Kenn-Nummer einschließt.

12. Verfahren, nach Anspruch 10, **gekennzeichnet dadurch, dass** ein Ablaufprogramm (100) der Steuerung folgende Schritte einschließt:
- eine Abfrage nach einer Benutzereingabe bzw. -aktion im ersten Abfrageschritt (101), wobei in einer Warteschleife auf den Eingang des ersten Abfrageschritts (101) zurückverzweigt wird, wenn keine Benutzereingabe bzw. -aktion festgestellt werden kann,
- eine Identifizierung/Autorisierung des Benutzers/der Benutzereingabe im zweiten Schritt (102) durch ein postalisches Sicherheitsgerät (PSD) der Poststückannahmeeinrichtung,
- eine Auswahl von mehreren Möglichkeiten und dannach eine Ermittlung der Vorwahl der Briefschlitzgröße im dritten Abfrageschritt (103), vierten Abfrageschritt (104) oder fünften Abfrageschritt (105) mit anschließender Erreichung eines ersten Punktes (A*) im Ablaufplan (100) oder eine Nicht-Ermittlung der Vorwahl mit anschließender Rückverzweigung zum Beginn des ersten Abfrageschritts (101),
- eine Durchführung eines Unterprogramms zur Einstellung der Schlitzgröße im dritten Schritt (110) mit anschließender Erreichung eines zweiten Punktes (B*) im Ablaufplan (100),
- eine Abfrage nach einem Poststückeinwurf im folgenden Abfrageschritt (117) und
- eine Ausgabe eines Benutzerhinweises mit einem Auffordern des Benutzers zum Einwerfen eines Poststückes im anschließenden Schritt (118), wenn noch kein Poststückeinwurf festgestellt wird, oder
- eine Durchführung eines Unterprogramms zur Lageerkennung des eingeworfenen Poststückes im folgenden Schritt (120), wenn ein Poststückeinwurf festgestellt wird und anschließender Erreichung eines dritten Punktes (C*) im Ablaufplan (100), wobei im vorgenannten Unterprogramm ein Abtasten der Vorder- und Rückseite des Poststückes im Subschritt (121) erfolgt und Subabfrageschritte (122 bis 125) zur Erkennung der Lage des eingeworfenen Poststückes vor einer Erreichung des Punktes (C*) im Ablaufplan (100) in dem Falle durchlaufen werden, dass die Vorder- oder Rückseite des eingeworfenen Poststückes erkannt wurde und wobei anderenfalls über einen Subschritt (126) mit Aussteuerung des Poststück in der Poststückannahmeeinrichtung zur Poststückrückgabe auf einen Schritt (119), zur Ausgabe eines Benutzerhinweises, verzweigt wird, um den Benutzer zur Rücknahme des eingeworfenen Poststückes aufzufordern sowie wobei nach dem vorgenannten Schritt (119) zum Beginn des ersten Abfrageschritts (101) zurückverzweigt wird,
- eine Erzeugung einer Kenn-Nummer nach Erreichung des dritten Punktes (C*) wobei in einem Schritt (129) die Kenn-Nummer jeweils einem abgetasteten Bild der Vorder- und Rückseite des eingeworfenen Poststückes zugeordnet und gespeichert wird, bevor ein vierter Punkt (D*) im Ablaufplan (100) erreicht ist,
- eine Durchführung eines Unterprogramms zur Herstellung einer vorbestimmten Lageorientierung des eingeworfenen Poststückes in einem Schritt (130) nach Erreichung des vierten Punktes (D*) und vor Erreichung eines fünften Punktes (E*) im Ablaufplan (100),
- eine Generierung einer Kennung für das Poststück, Abrechnung, Buchung und Aufbringung einer Markierung auf das Poststück und ggf. Ausdrucken einer Quittung in einem Schritt (150) nach Erreichung des fünften Punktes (E*) im Ablaufplan (100),
- eine Durchführung eines Unterprogramms zur Ablage des eingeworfenen Poststückes im folgenden Schritt (160), wobei der jeweilige Ablagebehälter entsprechend der Vorwahl ausgewählt wird, sowie
- eine Übermittlung einer Information an ein Datenzentrum im anschließenden Schritt (170), betreff des Poststückes, der zugeordneten Kenn-Nummer und der auf das Poststück aufgedruckten Kennung, welche jeweils einem abgetasteten Bild der Vorder- und Rückseite des eingeworfenen Poststückes zugeordnet gespeichert ist, bevor ein Abfrageschritt (177) durchlaufen wird, um festzustellen, ob der Benutzer die Poststückannahmeeinrichtung noch zum Einwurf weiterer Poststücke benötigt, wobei dann, wenn der letztere Fall eintritt, vom Abfrageschritt (177) auf den Schritt (119), zur Ausgabe eines Benutzerhinweises, zurückverzweigt wird, bevor vom Benutzer getätigte weitere Eingaben erkannt werden und/oder ein weiteres Poststück von demselben Benutzer eingeworfen wird,
- anderenfalls, wenn der letztere Fall nicht gewünscht wird, dass ein weiteres Poststück von demselben Benutzer eingeworfen wird und innerhalb einer vorbestimmten Zeitdauer keine weitere Eingabe getätigt wird, dann wird auf einen Schritt (178) zum Schließen des Briefschlitzes verzweigt, wobei nach dem Schließen ein Ende-Schritt (179) zum Beenden des Ablaufplans (100) erreicht ist.

13. Verfahren, nach Anspruch 12, **gekennzeichnet dadurch, dass** die vom Benutzer getroffene Vorwahl zur Einstellung der Einwurföffnung der Poststückannahmeeinrichtung durch die Abfrageschritte (103, 104 und 105) abgefragt wird, wobei auf die zweite Vorwahl II verzweigt wird, wenn die erste Vorwahl I nicht als gewählt erkannt wurde, und wenn die zweite Vorwahl II nicht als gewählt erkannt wird, dass dann auf die dritte Vorwahl III verzweigt wird und ggf. weitere Abfragen bis zur Abfrage einer K-ten Vorwahl, wobei dann wenn letztere nicht als gewählt erkannt wird, auf den Beginn des ersten Abfrageschrittes (101) zurückverzweigt wird, dass das Unterprogramm zur Einstellung der Schlitzgröße im dritten Schritt (110) einen ersten Subschritt (111) zum Speichern der vom Benutzer getroffenen Vorwahl zur Einstellung Einwurföffnung und zur Ausgabe der Breite und Höhe der gewünschten Einwurföffnung in Form von Parametern umfaßt, welche die Y- und Z-Position für die Verschlußbacken kennzeichnen, wobei die entsprechende Y- und Z-Position erreicht wird, wenn der Verschlußbacken in y- und z-Richtung verfahren wird, um die Öffnungsweite des Verschlusses des Zuführkanals für Poststücke einzustellen, dass das Unterprogramm zur Einstellung der Schlitzgröße im dritten Schritt (110) einen zweiten Subschritt (112) zur Steuerung eines ersten Motors (15) im Subschritt (112) und einen vierten Subschritt (114) zur Steuerung eines zweiten Motors (16) umfaßt, wobei im jeweilig folgenden dritten und fünften Subabfrageschritt (113 und 115) geprüft wird, ob die Y-Position und die Z-Position bereits erreicht sind und wobei anderenfalls der erste Motor (15) und der zweite Motor (16) weiter angesteuert werden, dass das Unterprogramm zur Einstellung der Schlitzgröße im dritten Schritt (110) einen einem sechsten Subschritt (116) umfaßt, wobei nachdem im dritten und fünften Subabfrageschritt (113 und 115) festgestellt wurde, dass die Y-Position und die Z-Position bereits erreicht sind, ein Timer der Steuerung gestartet wird, der solange läuft, bis ein voreinstellter Zeit-/Zählwert erreicht ist, wobei letzterer bestimmt, wie lange eine Bereitschaft der Poststückannahmeeinrichtung zur Briefannahme dauern soll.

14. Verfahren, nach Anspruch 12, **gekennzeichnet dadurch, dass** das Unterprogramm (120) zur Abtastung der Vorder- und Rückseite eines Poststückes und zur Lageerkennung eines Poststückes in der Poststückannahmeeinrichtung umfasst einen ersten Subschritt (121) des zum Abtasten der Vorder- und Rückseite des Poststücks und zur Auswertung der Abtastdaten, wobei im anschließenden ersten Subabfrageschritt (127) entschieden wird, ob die vom Postbeförderer vorgegeben Mindestabmaße eines Poststücks unterschritten werden, wobei in einen solchen Fall auf den vierten Punkt (D*) verzweigt wird, um das Poststück auszusteuern, wobei dann, wenn die vom Postbeförderer vorgegeben Mindestabmaße eines Poststücks nicht unterschritten werden, vom ersten Subabfrageschritt (127) auf einen zweiten Subabfrageschritt (122) verzweigt wird, wobei im zweiten Subabfrageschritt (122) eine Überprüfung erfolgt, ob die Vorderseite von einer an einer Seite des Zuführkanals für Poststücke angeordneten Abtasteinrichtung (5b) erkannt wurde, wobei anderenfalls, wenn das nicht der Fall ist, auf dritten Subabfrageschritt (123) zur Überprüfung verzweigt wird, ob die Vorderseite von einer an einer gegenüberliegenden Seite des Zuführkanals für Poststücke angeordneten Abtasteinrichtung (5a) erkannt wurde, wobei dann wenn letzteres ebenfalls nicht der Fall ist, über einen sechsten Subschritt (126) zur Aussteuerung des Poststückes zu dessen Rückgabe über ein Rückgabefach verzweigt wird, und wobei vom zweiten Subabfrageschritt (122) auf einen vierten Subabfrageschritt (124) verzweigt wird, wenn die Vorderseite von einer an der einen Seite des Zuführkanals für Poststücke angeordneten Abtasteinrichtung (5b) erkannt wurde sowie wobei vom dritten Subabfrageschritt (123) auf einen fünften Subabfrageschritt (125) verzweigt wird, wenn die Vorderseite von einer an der gegenüberliegenden Seite des Zuführkanals für Poststücke angeordneten Abtasteinrichtung (5a) erkannt wurde, wobei anschließend vom vierten Subabfrageschritt (124) festgestellt wird, ob ein Poststück auf dem Kopf steht, weil es auf der Kante mit Umschlagklappe stehend zugeführt wurde, und dann auf einen ersten Speichersubschritt (128.1) verzweigt wird, um einen ersten Typ der Ausrichtung der Poststücke entsprechend einer ersten Zuführlage zu speichern, wobei anderenfalls, wenn ein Poststück nicht auf dem Kopf steht, vom vierten Subabfrageschritt (124) auf einen zweiten Speichersubschritt (128.2) verzweigt wird, um einen zweiten Typ der Ausrichtung der Poststücke entsprechend einer zweiten Zuführlage zu speichern, wobei vom fünften Subabfrageschritt (125) dann, wenn ein Poststück auf dem Kopf steht, weil es auf der Kante mit Umschlagklappe stehend zugeführt wurde, auf einen dritten Speichersubschritt (128.3) verzweigt wird, um einen dritten Typ der Ausrichtung der Poststücke entsprechend der dritten Zuführlage zu speichern und wobei anderenfalls, wenn ein Poststück nicht auf dem Kopf steht, vom fünften Subabfrageschritt (125) auf einen vierten ersten Speichersubschritt (128.4) verzweigt wird, um einen vierten Typ der Ausrichtung der Poststücke entsprechend der vierten Zuführlage zu speichern.

15. Verfahren, nach Anspruch 12, **gekennzeichnet dadurch, dass** das Unterprogramm (160) zur Ablage des eingeworfenen Poststückes Subabfrageschritte (161, 162, 163, 164) aufweist, damit beim Zutreffen der Abfragebedingung eine Ablage im Ablagebehälter je nach Vorwahl der Größe der eingestellten Öffnungsweite im nachfolgenden Subschritt (166) erfolgt.

## Claims

1. Postal-item acceptance installation having a postal-item feeding unit for postal items, an operating interface (12) and an accounting unit, a card-reader unit with cover plate (11) into the slot of which a postage credit card or an authorization card can be inserted, wherein, after debiting of the postage by the accounting unit, the postal items are put into secured storage containers in the storage area (9), **characterized in**
- **that** a postal-item slot plate (13.1) is arranged on the front side of the postal-item acceptance installation;
- **that** the postal-item feeding unit (3, 4) is equipped with an adjustable opening (30) of a shaft-shaped feeding channel for the insertion and drawing-in of a postal item (2), the postal item being an element of a plurality of postal items the dimensions of which may differ; and
- **that** the postal-item feeding unit has a first device (3) for setting the opening width of a closure of the feeding channel according to an input of postage-relevant characteristics of the postal item by the user via the operating interface and a second device (4) for drawing postal items (2) into the postal-item acceptance installation (1);
- **that** the feeding channel (13) comprises at least the postal-item slot plate (13.1), two side walls (13.2, 13.4) and a rear wall (13.3);
- **that** the postal-item acceptance installation (1) includes a plurality of devices for scanning the postal-item surface, for automatic adjustment of the orientation of the postal items, for transport, for printing a marking (2.2) on the postal item and for storing it, wherein, for storing, each postal item is branched to a certain storage container in the storage area (9) that is dimensioned for a correct size-related collection of postal items; and
- **that** the accounting unit is arranged in a control unit (10) of the postal-item acceptance installation.

2. Postal-item acceptance installation according to Claim 1, **characterized in that**, following the second device (4) for drawing-in postal items, there are arranged a third device (5) for scanning the postal-item surface, a fourth device (6) for automatic adjustment of the orientation of a postal item, a fifth device (8) for printing and a sixth device (7) for transport and branching in the correct size-related collection of postal items in the storage area (9), wherein the storage area includes a number of storage containers for storing the postal items in their correct position, that the control unit (10) is in an operating connection with the above-mentioned first to sixth devices (3, 4, 5, 6, 7 and 8), with a card-reader unit (10.1), with a postal security device (10.2), with an operating interface (12), with a communication device (14), with a receipt output unit (18) and a related printer (18.1), that the operating interface (12) is connected for control purposes, via the control unit (10), with the first device (3) in order to set a variable size of the opening (30) of the closure of the first device (3) according to the entry of postage-relevant characteristics by the user via the operating interface (12) and via the control unit (10), that the postal-item slot plate (13.1) is equipped with a slot (13.0) having the maximum permissible dimensions of a postal item (2) as defined by the respective postal carrier and that a sensor (S3) of the first device (3) is arranged on the entry of the feeding channel that sends a signal when an edge of the postal item is fed in and that is connected with the control unit that determines the feeding of a postal item into the feeding channel, that the closure is formed by a first and a second closure jaw (31 and 32) and, controlled by the control unit (10), is driven by a first motor (15) and a second motor (16), and that a postal security device (10-2) is provided as accounting device.

3. Postal-item acceptance installation according to Claims 1 and 2, **characterized in that** the closure has an opening (30) with a square form and two directly adjacent immovable sides as well as two directly adjacent movable sides so that the letter slot can be enlarged or that the closure is formed by two movable jaws and is driven by motors or electromagnetic actuators, operating magnets, linear motors or by pneumatically operated actuators.

4. Postal-item acceptance installation according to Claim 2, **characterized in that** the third device (5) for scanning the postal-item surface is connected with the control unit (10), wherein the control unit (10) is programmed to determine the feeding position (2a-I, 2a-II, 2a-III, 2a-IV) of a postal item, wherein the postal items (2) are fed standing on an edge in various feeding positions into the postal-item feeding unit (3, 4) of a postal-item acceptance installation, that the feeding channel (13) is equipped with sensors or light barriers, transport means and with holding means for holding the postal item until it leaves the feeding channel (13), wherein the postal item (2) leaves the feeding channel (13) due to the effect of gravity, that the fourth device (6) for automatic adjustment of the orientation of a postal item has at least one drive that is controlled by the control unit (10) in order to bring the postal item from any feeding position (2a) into a pre-defined output position (2b) before the output of the postal items, wherein, in the output position, all postal items lie on the back and are arranged in the same orientation for a further transport.

5. Postal-item acceptance installation according to Claims 2 and 4, **characterized in that** the fourth device (6) for automatic adjustment of the orientation of a postal item has a rotary plate (60), for the rotary movement of which a fourth motor (68) is driven by the control unit (10), that the fourth device (6) for automatic adjustment of the orientation of a postal item has a slewing device (67), for the slewing movement of which a fifth motor (65) is driven by the control unit (10), wherein the slewing device (67) is designed for catching postal items standing on an edge in the feeding phase and is fixed to a shaft (651) lying on an axis of rotation q in parallel to the x direction and wherein the shaft (651) is mechanically coupled with the fifth motor (65) in a direct or indirect manner, that a number of transport means (61, 62, 63, 64) are arranged on the rotary plate (60) of the fourth device (6) orthogonally to the x/y plane in z direction, and that the slewing device (67) is arranged on the rotary plate (60), that the transport means (61, 62, 63, 64) have driven rollers fixed on a shaft (615) through which an axis of rotation passes in parallel to the x axis, said shaft (615) being driven by a third motor (66) via a drive belt (613).

6. Postal-item acceptance installation according to Claim 5, **characterized in that** the third motor (66) is driven by the control unit (10) of the postal-item acceptance installation (1) for the output of the postal item by means of a first or second output movement C1 or C2 in the same x direction, wherein a second distance travelled by the postal item during the second output movement C2 is longer than a first distance travelled during the first output movement C1, or that the third motor (66') is driven by the control unit (10') of the postal-item acceptance installation (1') for the output of the postal item contrary to the y direction by means of a third or fourth output movement C4 or C4, wherein a fourth distance travelled by the postal item during the fourth output movement C4 is longer than a third distance travelled during the third output movement C3.

7. Postal-item acceptance installation according to Claims 1 and 2, **characterized in that**, on the front side of the postal-item acceptance installation (1, 1') near the right side, there are arranged a card-reader cover plate (11, 11 '), an operating interface (12, 12"), the postal-item slot plate (13.1, 13.1'), a receipt output device (18, 18') and a flap (17.1, 17.1') of a postal-item return box for the return of non-processable postal items to the operator and that, on the front side of the postal-item acceptance installation (1, 1'), there is arranged an access (9.0, 9.0) to a waste container.

8. Postal-item acceptance installation according to Claim 7, **characterized in that** there are provided front access means (9.1, 9.2, 9.3) to the storage containers.

9. Postal-item acceptance installation according to Claim 7, **characterized in that** there are provided lateral access means to the storage containers.

10. Method for the acceptance of postal items by means of a postal-item acceptance installation (1), with verification of the authorization of the operator to use the postal-item acceptance installation (1) by means of an authorization card or postage credit card, wherein, after charging of the postage by an accounting unit of the postal-item acceptance installation (1), the postal items are deposited in secured storage containers in the storage area (9) of the postal-item acceptance installation (1), **characterized by** the following steps,
- provision of a postal-item feeding unit having a first device (3) for setting the opening width of a closure of a feeding channel and a second device (4) for drawing postal items (2) into the postal-item acceptance installation (1);
- identification of the customer number or of the authorization for operating the postal-item acceptance installation (1);
- determination of the selection made by the operator and setting of the opening width of the slot of the closure of the feeding channel of the postal-item acceptance installation by means of the first device (3) according to an entry of postage-relevant features of the postal item by the operator via user interface;
- detection of the feeding of a postal item into the feeding channel, wherein a first sensor (S3) of said first device (3) sends a signal upon feeding of an edge of the postal item;
- drawing-in of the postal item by means of the second device (4) for drawing postal items (2) into the feeding channel;
- triggering of the process of scanning the surfaces of the postal item by means of a third device (5) for scanning in the feeding channel;
- Adjustment of the orientation by means of a fourth device (6) for automatic adjustment of the orientation of a postal item, said automatic adjustment of the orientation being effected by a sub-program for the control of the postal-item acceptance installation after the postal item has passed the feeding channel;
- creation and storage of an identification number for the postal item fed in, charging and posting of the accounting data assigned to the identification number and printing of a receipt as a voucher for the user;
- triggering of a sixth device (7) for the transport of the postal items to a printer of a fifth device (8) for printing a marking on the postal item;
- triggering of the sixth device (7) for postal items and of respective points provided on the transport belt for the transport up to the storage of the postal item;
- storage of the postal item; and
- closing of the closure when no further postal item shall be inserted or insertion of a further postal item when there exists a respective user authorization.

11. Method according to Claim 10, **characterized in that** the posting of the accounting data includes at least the identification data of the user and a postage value for the subsequent transport and delivery of the postal item processed by the postal-item acceptance installation by the postal carrier and that the marking printed on the postal item includes the identification number generated before.

12. Method according to Claim 10, **characterized in that** a process program (100) of the control unit includes the following steps:
- request for a user entry or action in the first inquiry step (101), wherein the process is branched in a waiting loop back to the start of the first inquiry step (101) when no user entry or action can be detected;
- an identification/authorization of the user/user entry in the second step (102) by a postal security device (PSD) of the postal-item acceptance installation;
- pre-selection of several possibilities and thereafter determination of the pre-selection of the size of the letter slot in the third inquiry step (103), fourth inquiry step (104) or fifth inquiry step (105) with subsequent reaching of a first point (A*) in the process plan (100) or non-determination of the pre-selection with subsequent branching-back to the start of the first inquiry step (101);
- execution of a sub-program for setting the slot size in the third step (110) with subsequent reaching of a second point (B*) in the process plan (100);
- a request for insertion of a postal item in the subsequent inquiry step (117); and
- output of a user information with a request to the user to insert a postal item in the subsequent step (118) when no insertion of a postal item has been detected yet; or
- execution of a sub-program for detecting the position of the postal item inserted in the following step (120) when the insertion of a postal item has been detected, followed by reaching a third point (C*) in the process plan (100), wherein, in the above-mentioned sub-program, front and back of the postal item are scanned in the sub-step (121) and sub-inquiry steps (122 to 125) for detecting the orientation of the postal item inserted are passed before reaching the point (C*) in the process plan (100) in case the front and back of the inserted postal item were recognized and wherein, otherwise, the process is branched, through a sub-step (126) guiding the postal item in the postal-item acceptance installation to the postal-item return, to a step (119) for the output of a user information in order to request the user to take the postal item back and wherein the process, after the aforementioned step (119) is branched back to the start of the first inquiry step (101);
- generation of an identification number after reaching the third point (C*), wherein the identification number is assigned to a respectively scanned image of the front and back of the inserted postal item and is stored in a step (129) before a fourth point (D*) in the process plan (100) is reached;
- execution of a sub-program for bringing the inserted postal item into a pre-defined orientation in a step (130) after reaching the fourth point (D*) and before reaching a fifth point (E*) in the process plan (100);
- generation of a marking for the postal item, charging, posting and application of a marking on the postal item and, if applicable, printing of a receipt in a step (150) after reaching the fifth point (E*) in the process plan (100);
- execution of a sub-program for storing the inserted postal items in the following step (160), the respective storage container being selected according to the pre-selection; as well as
- transmission, in the subsequent step (170), of an information to a data center regarding the postal item, the assigned identification number and the marking printed on the postal item that is respectively stored assigned to a scanned image of the front and back of the inserted postal item, before an inquiry step (177) is passed in order to determine whether the user still needs the postal-item acceptance installation for the insertion of further postal items, wherein, in the latter case, the process is branched from the inquiry step (177) to step (119) for the output of a user information before further entries made by the user are detected and/or a further postal item is inserted by the same user;
- otherwise, when the latter case is not desired, namely that a further postal item is inserted by the same user, and no further entry is made within a pre-defined period of time, the process is branched to a step (178) for closing the letter slot, wherein, after closing it, an end step (179) for terminating the process plan (100) is reached.

13. Method according to Claim 12, **characterized in that** the pre-selection made by the user for adjusting the slot of the postal-item acceptance installation is requested by the inquiry steps (103, 104 and 105), wherein the process is branched to the second pre-selection II when the first pre-selection I has been recognized as not selected and, when the second pre-selection II has been recognized as not selected, the process is branched to the third pre-selection III and maybe to further inquiries up to the inquiry of a k^{th} pre-selection, wherein the process is branched to the start of the first inquiry step (101) when the latter is recognized as not selected, that the sub-program for setting the slot size in the third step (110) includes a first sub-step (111) for storing the pre-selection made by the user for setting the slot and for the output of the width and height of the desired slot in the form of parameters indicating the Y and Z positions for the jaws of the closure, wherein the respective Y and Z positions are reached when the closure jaws are moved in y and z direction, respectively, in order to adjust the opening width of the closure of the feeding channel for postal items, that the sub-program for setting the slot size in the third step (110) includes a second sub-step (112) for controlling a first motor (15) in sub-step (112) and a fourth sub-step (114) for controlling a second motor (16), wherein it is checked in the respectively following third and fifth sub-inquiry step (113 and 115) whether the Y position and the Z position have already been reached and wherein, otherwise, the first motor (15) and the second motor (16) continue to be triggered, that the sub-program for setting the slot size in the third step (110) includes a sixth sub-step (116), wherein, after it was detected in the third and fifth sub-inquiry steps (113 and 115), that the Y position and the Z position have already been reached, there is started a timer of the control unit that runs until a pre-set time/count value has been reached, the latter determining how long the readiness of the postal-item acceptance installation for receiving letters shall last.

14. Method according to Claim 12, **characterized in that** the sub-program (120) for scanning the front and back of a postal item and for detecting the orientation of a postal item in the postal-item acceptance installation includes a first sub-step (121) for scanning the front and back of the postal item and for analysing the scanning data, wherein it is decided, in the following first sub-inquiry step (127), whether the dimensions of the postal item are below the minimum dimensions specified by the postal carrier, in which case the process is branched to the fourth item (D*) for rejecting the postal item, wherein, if the dimension of the postal item are not below the minimum dimensions specified by the postal carrier, the process is branched from the first sub-inquiry step (127) to a second sub-inquiry step (122), said second sub-inquiry step (122) checking whether the front was detected by a scanning device (5b) arranged on one side of the feeding channel for postal items, wherein, if that is not the case, the process is branched to a third sub-inquiry step (123) for checking whether the front was detected by a scanning device (5a) arranged on the opposite side of the feeding channel for postal items, wherein, if the latter is not the case either, the process is branched via a sixth sub-step (126) for rejecting the postal item and returning it through a return box, and wherein the process is branched from the second sub-inquiry step (122) to a fourth sub-inquiry step (124) when the front was detected by a scanning device (5b) arranged on one side of the feeding channel for postal items as well as from the third sub-inquiry step (123) to a fifth sub-inquiry step (125) when the front was detected by a scanning device (5a) arranged on opposite side of the feeding channel for postal items, wherein the fourth sub-inquiry step (124) subsequently determines whether a postal item is upside down because it was inserted standing on the edge with the envelope flap and then branches the process to a first storage sub-step (128.1) in order to store a first type of orientation of the postal items according to a first feeding position, wherein otherwise, if the postal item is not upside down, the process is branched from the fourth sub-inquiry step (124) to a second storage sub-step (128.2) in order to store a second type of orientation of the postal items according to a second feeding position, wherein the process is branched from the fifth sub-inquiry step (125) to a third storage sub-step (128.3) when a postal item is upside down because it was inserted standing on the edge with the envelope flap in order to store a third type of orientation of the postal items according to the third feeding position, and wherein, otherwise, when a postal item is not upside down, the process is branched from the fifth sub-inquiry step (125) to a forth storage sub-step (128.4) in order to store a fourth type of orientation of the postal items according to the fourth feeding position.

15. Method according to Claim 12, **characterized in that** the sub-program (160) for the storage of the inserted postal items includes sub-inquiry steps (161, 162, 163, 164) so that, when the inquiry conditions apply, they are stored in the storage containers according to the pre-selected size of the opening width set in the subsequent sub-step (166).

## Revendications

1. Dispositif de réception d'éléments postaux, avec un système d'acheminement d'article postal pour les articles postaux, avec une interface de commande (12) et avec une unité de décompte, avec une unité de lecture de cartes équipée d'une plaque de recouvrement (11) ayant une fente qui permet d'insérer une carte de crédit d'affranchissement ou une carte d'identification, et dont le dépôt s'effectue dans des conteneurs de dépôt sécurisés de la zone de dépôt (9) après le décompte du montant d'affranchissement par l'unité de décompte,
**caractérisé en ce,**
- **qu'**une plaque (13.1) disposant d'une fente pour l'insertion d'un article postal soit disposée sur la partie frontale du dispositif de réception d'éléments postaux,
- **que** le système d'acheminement d'article postal (3, 4) soit équipé d'un orifice réglable (30) d'un canal d'acheminement en forme de puits pour l'insertion et la réception d'un article postal (2), et dont ledit article postal soit un élément d'une quantité d'articles postaux pouvant avoir des dimensions différentes et
- **que** le système d'acheminement d'article postal comporte un premier dispositif (3), destiné à régler la largeur d'ouverture d'un système de fermeture du canal d'acheminement en fonction de critères tarifaires de l'article postal saisis par l'utilisateur via l'interface de commande, et un deuxième dispositif (4), destiné à tirer les articles postaux (2) dans le dispositif de réception d'éléments postaux (1),
- **que** le canal d'acheminement (13) soit au minimum composé d'une plaque (13.1) disposant d'une fente pour l'insertion d'un article postal, de deux parois latérales (13.2, 13.4) et d'une paroi arrière (13.3),
- **que** le dispositif de réception d'éléments postaux (1) dispose de plusieurs dispositifs destinés au scannage de la surface de l'article postal, à l'alignement automatique de la position de l'article postal, au convoyage, à l'impression d'un marquage (2.2) sur l'article postal et à déposer ledit article postal, le dépôt de chaque article postal étant dirigé par un aiguillage vers un certain conteneur de dépôt de la zone de dépôt (9), ledit conteneur de dépôt étant dimensionné pour la collecte correcte en termes de taille des articles postaux et
- **que** l'unité de décompte soit agencée dans une commande (10) du dispositif de réception d'éléments postaux.

2. Dispositif de réception d'éléments postaux selon la revendication 1, **caractérisé en ce, que** soient agencés en aval du deuxième dispositif (4) destiné à tirer les articles postaux vers l'intérieur, un troisième dispositif (5), pour le scannage de la surface de l'article postal, un quatrième dispositif (6), pour l'alignement automatique de la position de l'article postal, un cinquième dispositif (8), pour l'impression, un sixième dispositif (7), pour le convoyage et la collecte correcte dans la zone de dépôt (9) en fonction des tailles des articles postaux, la zone de dépôt comportant un nombre de conteneurs de dépôt pour le dépôt en position correcte des articles postaux, que la commande (10) soit connectée en service, avec tous dispositifs précités, du premier au sixième (3, 4, 5, 6, 7 et 8), avec une unité de lecture de cartes (10.1), avec un appareil postal de sécurité (10.2), avec une interface de commande (12), avec un dispositif de communication (14), avec un dispositif d'émission de reçus (18) et d'une imprimante afférente (18.1), que l'interface de commande (12) soit reliée en matière de commande avec le premier dispositif (3) à travers la commande (10), pour paramétrer une grandeur variable de l'orifice (30) du système de fermeture du premier dispositif (3) en fonction des saisies de critères tarifaires par l'utilisateur à l'interface de commande (12) et en fonction de l'unité de commande (10), que la plaque à fente d'insertion d'article postal (13.1) comporte une fente (13.0), qui répond aux dimensions maximales admissibles d'un article postal (2) définies par le transporteur postal spécifique et qu'un capteur (S3) du premier dispositif (3) soit situé à l'entrée du canal d'acheminement, ledit capteur émettant un signal en cas de détection d'une arête de l'article postal et ledit capteur étant relié à la commande, qui détermine l'arrivée d'un article postal, que le système de fermeture soit formé par une première et deuxième mâchoire (31 et 32) et que ledit système de fermeture soit commandé par la commande (10) et entraîné par un premier moteur (15) et par un deuxième moteur (16), et que soit prévu un appareil postal de sécurité (10.2) en tant qu'unité de décompte.

3. Dispositif de réception d'éléments postaux, selon les revendications 1 et 2, **caractérisé en ce, que** le système de fermeture comporte un orifice de forme quadratique (30) et deux côtés fixes très proches l'un de l'autre ainsi que deux côtés mobiles très proches l'un de l'autre, pour permettre l'agrandissement de la fente à courrier ou que le système de fermeture soit formé par deux mâchoires mobiles entraînées par des moteurs ou par des actionneurs électromagnétiques, d'électro-aimants d'actionnement, de moteurs linéaires ou par des actionneurs pneumatiques.

4. Dispositif de réception d'éléments postaux, selon la revendication 2, **caractérisé en ce, que** le troisième dispositif (5), destiné au scannage de la surface de l'article postal, soit relié à la commande (10), la commande (10) étant programmée pour déterminer la position d'acheminement (2a-I 2a-II, 2a-III, 2a-IV) d'un article postal, les articles postaux (2) étant acheminés en appui sur une de leurs arêtes sous diverses positions d'acheminement au système d'acheminement d'article postal (3, 4) du dispositif de réception d'éléments postaux, que le canal d'acheminement (13) soit équipé de capteurs ou de cellules photoélectriques, de moyens de transport et de moyens de maintien afin de maintenir l'article postal jusqu'au moment où il quitte le canal d'acheminement (13), l'article postal (2) quittant le canal d'acheminement (13) en raison de l'effet de gravité, que le quatrième dispositif (6), destiné à l'alignement automatique de la position d'un article postal, comporte au moins un entraînement commandé par la commande (10) pour transférer l'article postal à partir d'une position d'acheminement quelconque (2a) avant que ledit article postal passe au prochain poste dans une position de passage prédéfinie (2b), et dont les articles postaux soient couchés sur leur face arrière en position de passage et qu'ils soient tous orientés ainsi pour la suite du convoyage.

5. Dispositif de réception d'éléments postaux, selon les revendications 2 et 4, **caractérisé en ce, que** le quatrième dispositif (6), destiné à l'alignement automatique de la position d'un article postal, comporte un plateau tournant (60) dont l'entraînement en matière de rotation est assuré par un quatrième moteur (68) commandé par la commande (10), que le quatrième dispositif (6), destiné à l'alignement automatique d'un article postal, comporte un dispositif de pivotement (67) dont l'entraînement en matière de pivotement est assuré par un cinquième moteur (65) commandé par la commande (10), ledit dispositif de pivotement (67) étant conçu pour retenir les articles postaux positionnés sur une arête pendant la phase d'acheminement et fixé à un arbre (651) qui est situé sur un axe rotatif q en position parallèle à l'axe x et dont ledit arbre (651) soit accouplé mécaniquement directement ou indirectement au cinquième moteur (65), que soient agencés sur le plateau tournant (60) du quatrième dispositif (6) plusieurs moyens de convoyage (61, 62, 63, 64) en position orthogonale par rapport au plan x/y dans le sens de l'axe z et que le dispositif de pivotement (67) soit disposé sur le plateau tournant (60), que les moyens de convoyage (61, 62, 63, 64) comportent des rouleaux entraînés et fixés sur un arbre (615) qui est traversé par un axe rotatif situé parallèlement à l'axe x, et dont l'arbre (615) est entraîné par un troisième moteur (66) par l'intermédiaire d'une courroie d'entraînement (613).

6. Dispositif de réception d'éléments postaux, selon la revendication 5, **caractérisé en ce, que** le troisième moteur (66) soit commandé par la commande (10) du dispositif de réception d'éléments postaux (1) pour la délivrance de l'article postal à l'aide d'un premier ou second mouvement de délivrance C1 ou C2 dans le même sens x, et dont le deuxième trajet effectué par l'article postal pendant le second mouvement de délivrance C2 soit plus long que le premier trajet effectué par l'article postal pendant le premier mouvement de délivrance C1 ou que le troisième moteur (66') soit commandé par la commande (10') du dispositif de réception d'éléments postaux (1') pour la délivrance de l'article postal à l'opposé du sens y à l'aide d'un troisième ou quatrième mouvement de délivrance C3 ou C4, et dont le quatrième trajet effectué par l'article postal pendant le quatrième mouvement de délivrance C4 soit plus long que le troisième trajet effectué par l'article postal pendant le troisième mouvement de délivrance C3.

7. Dispositif de réception d'éléments postaux, selon les revendications 1 et 2, **caractérisé en ce, que** la face frontale du dispositif de réception d'éléments postaux (1, 1') comporte, à proximité du côté droit, une plaque de recouvrement d'un lecteur de cartes (11, 11'), une interface de commande (12, 12'), la plaque à fente d'insertion d'article postal (13.1, 13.1'), un dispositif de délivrance d'un reçu (18, 18') et un clapet (17.1, 17.1') d'un compartiment de restitution d'article postal destiné à restituer à l'utilisateur des articles postaux non traités et que la face frontale du dispositif de réception d'éléments postaux (1, 1') comporte un accès (9.0, 9.0') à une poubelle.

8. Dispositif de réception d'éléments postaux, selon la revendication 7, **caractérisé en ce, que** soient prévus des accès frontaux (9.1, 9.2, 9.3) aux conteneurs de dépôt.

9. Dispositif de réception d'éléments postaux, selon la revendication 7, **caractérisé en ce, que** soient prévus des accès latéraux aux conteneurs de dépôt.

10. Procédé destiné à la réception d'éléments postaux à l'aide d'un dispositif de réception d'éléments postaux (1), avec un système de contrôle de l'autorisation de l'utilisateur à utiliser le dispositif de réception d'éléments postaux (1) à l'aide d'une carte d'identification ou d'une carte de crédit d'affranchissement, et dont le dépôt des articles postaux s'effectue dans des conteneurs de dépôt sécurisés de la zone de dépôt (9) du dispositif de réception d'éléments postaux (1) après le décompte du montant d'affranchissement par une unité de décompte du dispositif de réception d'articles postaux (1), **caractérisé par** les étapes suivantes,
- prévoir un système d'acheminement d'article postal, qui comporte un premier dispositif (3), destiné au réglage de la largeur d'ouverture d'un système de fermeture d'un canal d'acheminement, et un deuxième dispositif (4), destiné à tirer les articles postaux (2) dans le dispositif de réception d'éléments postaux (1),
- identification du numéro de client ou de l'autorisation pour l'utilisation du dispositif de réception d'éléments postaux,
- détermination de la présélection effectuée par l'utilisateur et réglage de la largeur d'ouverture de la fente d'insertion du système de fermeture du canal d'acheminement du dispositif de réception d'éléments postaux à l'aide du premier dispositif (3) en fonction d'une saisie de critères tarifaires de l'article postal par l'utilisateur à l'interface de commande,
- détermination de l'acheminement d'un article postal dans le canal d'acheminement, avec un premier capteur (S3) du premier dispositif (3) précité qui émet un signal en cas d'acheminement d'une arête de l'article postal,
- tirer l'article postal vers l'intérieur à l'aide du second dispositif (4), destiné à tirer des articles postaux (2) dans le canal d'acheminement,
- déclenchement de l'opération de scannage de la surface de l'article postal à l'aide d'un troisième dispositif (5), destiné au scannage dans le canal d'acheminement,
- exécution d'une orientation de position à l'aide d'un quatrième dispositif (6) destiné à l'alignement automatique d'un article postal, l'alignement automatique de la position étant commandé par un sous-programme de la commande du dispositif de réception d'éléments postaux, après le passage de l'article postal à travers le canal d'acheminement,
- création et enregistrement d'un numéro d'identification pour l'article postal acheminé, décompte et comptabilisation des données de décompte affectées au numéro d'identification et impression d'un justificatif comptant comme reçu pour l'utilisateur,
- commande d'un sixième dispositif (7), pour le convoyage des articles postaux vers une imprimante faisant partie d'un cinquième dispositif (8), afin d'imprimer le marquage sur l'article postal,
- commande du sixième dispositif (7) pour les articles postaux et d'aiguillages correspondants situés sur la bande transporteuse, pour le convoyage de l'article postal jusqu'à son dépôt,
- dépôt de l'article postal et
- fermeture du système de fermeture, si aucun autre article postal ne doit être inséré, ou insertion d'un autre article postal, si une autorisation d'utilisateur est disponible.

11. Procédé, selon la revendication 10, **caractérisé en ce, que** soit au minimum inclus dans la comptabilisation des données de décompte les données d'identification de l'utilisateur et une valeur d'affranchissement pour le transport correspondant et pour la distribution par le transporteur postal de l'article postal traité à l'aide du dispositif de réception d'éléments postaux, que le numéro d'identification, créé préalablement, soit inclus dans le marquage imprimé sur l'article postal.

12. Procédé selon la revendication 10, **caractérisé en ce, que** soient incluses dans un programme séquentiel (100) de la commande les étapes suivantes :
- une requête de saisie ou d'une action de l'utilisateur dans la première étape d'interrogation (101), un renvoi sur l'entrée de la première étape d'interrogation (101) étant effectué dans un circuit d'attente, si aucune saisie ou action de l'utilisateur ne peut être détectée,
- une identification/autorisation de l'utilisateur/de la saisie de l'utilisateur dans une deuxième étape (102) par un appareil postal de sécurité (PSD) du dispositif de réception d'éléments postaux,
- un choix de plusieurs possibilités et ensuite une détermination de la présélection de la taille de la fente à courrier dans la troisième étape d'interrogation (103), quatrième étape d'interrogation (104) ou cinquième étape d'interrogation (105), suivie de l'atteinte d'un premier point (A*) du plan séquentiel (100) ou une absence de détermination de la présélection suivie par un renvoi au début de la première étape d'interrogation (101),
- le déroulement d'un sous-programme destiné au réglage de la taille de la fente dans la troisième étape (110), suivi de l'atteinte d'un second point (B*) du plan séquentiel (100),
- une requête d'insertion d'article postal dans l'étape d'interrogation (117) suivante et
- une édition d'une indication à l'utilisateur accompagnée d'une demande à l'utilisateur d'insérer un article postal dans l'étape (118) suivante, si une insertion d'article postal n'a pas encore été détectée, ou
- un déroulement d'un sous-programme pour la détection de la position de l'article postal inséré dans l'étape suivante (120), si une insertion d'article postal est détectée en étant suivie par l'atteinte d'un troisième point (C*) du plan séquentiel (100), et dont un scannage de la face frontale et arrière de l'article postal est exécuté dans le sous-programme précité dans une sous-étape (121) et, que dans un tel cas, des sous-étapes d'interrogation (122 à 125) destinées à détecter la position de l'article postal inséré soient effectuées avant l'atteinte du point (C*) du plan séquentiel (100), que la face frontale ou arrière de l'article postal inséré ait été détectée et que dans un autre cas et par l'intermédiaire d'une sous-étape (126) accompagnée d'une déviation de l'article postal dans le dispositif de réception d'éléments postaux pour la restitution de l'article postal, un renvoi sur une étape (119) soit effectué afin d'éditer une information à l'utilisateur pour lui demander de reprendre l'article postal inséré ainsi que soit effectué, après l'étape (119) précitée, un renvoi au début de la première étape d'interrogation (101),
- une création d'un numéro d'identification après l'atteinte du troisième point (C*), et dont dans une étape (129), ledit numéro d'identification est affecté respectivement à une image scannée de la face frontale et arrière de l'article postal inséré et est enregistré, avant qu'un quatrième point (D*) du plan séquentiel (100) ne soit atteint,
- un déroulement d'un sous-programme pour l'établissement d'une orientation de position prédéfinie de l'article postal inséré dans une étape (130) après l'atteinte du quatrième point (D*) et avant l'atteinte d'un cinquième point (E*) du plan séquentiel (100),
- une génération d'un identifiant pour l'article postal, le décompte, la comptabilisation et l'impression d'un marquage sur l'article postal, et éventuellement l'impression d'un reçu dans une étape (150) après l'atteinte du cinquième point (E*) du plan séquentiel (100),
- un déroulement d'un sous-programme pour le dépôt de l'article postal inséré dans l'étape suivante (16), le conteneur de dépôt correspondant étant sélectionné selon la présélection, ainsi
- qu'une transmission d'une information à un centre de données dans l'étape suivante (170), ladite information concernant l'article postal, le numéro d'identification affecté et l'identifiant imprimé sur l'article postal, qui est enregistré comme affectation à une image scannée respective de la face frontale et arrière de l'article postal inséré, avant le déroulement d'une étape d'interrogation (177), destinée à définir si l'utilisateur a encore besoin du dispositif de réception d'éléments postaux pour l'insertion d'autres articles postaux, et dont ensuite, si le dernier cas entre en compte, un renvoi de l'étape d'interrogation (177) à l'étape (119) soit effectué, pour l'édition d'une indication à l'utilisateur, avant que d'autres saisies de l'utilisateur soient détectées et/ou qu'un autre article postal soit inséré par le même utilisateur,
- faute de quoi, si le dernier cas n'est pas souhaité, qu'un autre article postal soit inséré par le même utilisateur et qu'aucune autre saisie ne soit effectuée pendant un intervalle de temps prédéfini, qu'un renvoi à l'étape (178) pour fermer la fente à courrier soit effectué, une étape de fin (179) étant alors atteinte après la fermeture pour l'achèvement du plan séquentiel (100).

13. Procédé selon la revendication 12, **caractérisé en ce, que** soit interrogé par les étapes d'interrogation (103, 104 et 105) la nature de la présélection saisie par l'utilisateur pour le réglage de l'orifice d'insertion du dispositif de réception d'éléments postaux, un renvoi à la seconde présélection Il étant effectué, si la première présélection I n'a pas été détectée comme choisie, et que si la deuxième présélection Il n'est pas détectée comme ayant été choisie, qu'un renvoi à la troisième présélection III ait alors lieu et que d'autres interrogations aient éventuellement lieu jusqu'à l'interrogation d'une K^{ème} présélection, et dont si la dernière n'a pas été détectée comme sélectionnée, qu'un renvoi au début de la première étape d'interrogation (101) soit alors effectué, que le sous-programme, destiné au réglage de la taille de la fente d'insertion, comporte dans la troisième étape (110) sous forme de paramètres une première sous-étape (111) pour l'enregistrement de la présélection saisie par l'utilisateur pour le réglage de l'orifice d'insertion et pour l'édition de la largeur et de la hauteur de l'orifice d'insertion souhaité, lesdits paramètres étant destinés à marquer les positions Y et Z des mâchoires de fermeture, lesdites positions Y et Z correspondantes étant atteintes si les mâchoires de fermeture sont déplacées dans le sens y et z, afin de régler la largeur d'ouverture du système de fermeture du canal d'acheminement pour les articles postaux, que le sous-programme, destiné au réglage de la taille de la fente comporte dans la troisième étape (110) une seconde sous-étape (112) pour la commande d'un premier moteur (15) dans la sous-étape (112) et une quatrième sous-étape (114) pour la commande d'un second moteur (16), et dont soit vérifié dans la troisième et cinquième sous-étapes d'interrogation (113 et 115) respectives suivantes, si la position Y et la position Z ont déjà été atteintes et dont, dans un autre cas, la commande du premier moteur (15) et du second moteur (16) est poursuivie, que le sous-programme, destiné au réglage de la taille de la fente, comporte dans la troisième étape (110) une sixième sous-étape (116), et dont, après la constatation dans la troisième et cinquième sous-étapes d'interrogation (113 et 115) que la position Y et la position Z ont déjà été atteintes, un timer de la commande soit démarré et marche jusqu'à l'atteinte d'une valeur de temps/comptage prédéfinie, et dont cette valeur détermine la durée de disposition à accepter un courrier du dispositif de réception d'éléments postaux.

14. Procédé selon la revendication 12, **caractérisé en ce, que** le sous-programme (120), destiné au scannage de la face frontale et arrière d'un article postal et à la détection de la position d'un article postal dans le dispositif de réception d'éléments postaux, comporte une première sous-étape (121) de scannage de la face frontale et arrière de l'article postal et de traitement des données de scannage, et dont il soit décidé dans la première sous-étape d'interrogation (127) suivante si les dimensions sont inférieures aux dimensions minimales prescrites par le transporteur postal, et que dans un tel cas, un renvoi au quatrième point (D*) soit effectué afin de dévier l'article postal, et dont, si les dimensions d'un article postal prescrites par le transporteur postal sont conformes, qu'il soit effectué un renvoi de la première sous-étape d'interrogation (127) vers une seconde sous-étape d'interrogation (122), une opération de contrôle ayant lieu dans la seconde sous-étape d'interrogation (122), pour déterminer si la face frontale a été détectée par un dispositif de scannage (5b) situé sur une face du canal d'acheminement pour articles postaux, faute de quoi, si tel n'est pas le cas, qu'un renvoi à la troisième sous-étape d'interrogation (123) ait lieu, afin de contrôler si la face frontale a été détectée par un dispositif de scannage (5a) situé sur la face opposée du canal d'acheminement d'articles postaux, et dont ensuite, si tel est non plus le cas, un renvoi soit effectué par l'intermédiaire d'une sixième sous-étape (126), afin de dévier l'article postal pour le restituer à travers un compartiment de restitution, et dont un renvoi est effectué de la seconde sous-étape d'interrogation (122) vers une quatrième sous-étape d'interrogation (124), si la face frontale a été détectée par un dispositif de scannage (5b) situé sur la face du canal d'acheminement d'articles postaux ainsi qu'un renvoi de la troisième sous-étape d'interrogation (123) soit effectué vers une cinquième sous-étape d'interrogation (125), si la face frontale a été détectée par un dispositif de scannage (5a) situé sur la face opposée du canal d'acheminement d'articles postaux, et dont il est ensuite déterminé de la quatrième sous-étape d'interrogation (124), si un article postal est positionné à l'envers, parce qu'il a été acheminé sur l'arête avec rabat en position debout, et qu'un renvoi soit alors effectué vers une sous-étape d'enregistrement (128.1), pour enregistrer un premier type d'orientation des articles postaux en fonction de la première position d'acheminement, et dont dans un autre cas, si un article postal n'est pas positionné à l'envers, qu'un renvoi soit effectué de la quatrième sous-étape d'interrogation (124) vers une seconde sous-étape d'enregistrement (128.2), pour enregistrer un second type d'orientation des articles postaux en fonction d'une seconde position d'acheminement, et dont, si un article postal est positionné sur à l'envers parce qu'il a été acheminé sur l'arête avec rabat en position debout, un renvoi soit ensuite effectué de la cinquième sous-étape d'interrogation (125) vers une troisième sous-étape d'enregistrement (128.3), pour enregistrer un troisième type d'orientation des articles postaux en fonction de la troisième position d'acheminement et dont, dans un autre cas, si un article postal n'est pas positionné à l'envers, qu'un renvoi soit effectué de la cinquième sous-étape d'interrogation (125) vers une quatrième sous-étape d'enregistrement (128.4), pour enregistrer un quatrième type d'orientation des articles postaux en fonction de la quatrième position d'acheminement.

15. Procédé selon la revendication 12, **caractérisé en ce, que** le sous-programme (160), destiné au dépôt de l'article postal inséré, comporte des sous-étapes d'interrogation (161, 162, 163, 164), afin qu'en cas de concordance de la condition d'interrogation, un dépôt dans le conteneur de dépôt soit effectué lors d'une sous-étape suivante, en fonction de la présélection de la taille de la largeur d'ouverture réglée.
